# EUROPÄISCHE PATENTSCHRIFT

(11) **EP 3 458 257 B1**
(45) Veröffentlichungstag und Bekanntmachung des Hinweises auf die Patenterteilung: **17.08.2022**
(21) Anmeldenummer: 18711528.2
(22) Anmeldetag: 13.03.2018
(51) Int. Cl.: B30B 9/32

(54) **VORRICHTUNG UND VERFAHREN ZUM KOMPAKTIEREN VON HOHLKÖRPERN MITTELS STAUCHEN**
DEVICE AND METHOD FOR COMPACTING HOLLOW ARTICLES BY MEANS OF COMPRESSION
DISPOSITIF ET PROCÉDÉ PERMETTANT DE COMPRIMER DES CORPS CREUX PAR ÉCRASEMENT

(30) Priorität: 15.03.2017 DE 102017105526
(43) Veröffentlichungstag der Anmeldung: 27.03.2019
(73) Patentinhaber: Schwelling, Hermann, 88682 Salem (DE)
(72) Erfinder: Schwelling, Hermann, 88682 Salem (DE)
(74) Vertreter: Weickmann & Weickmann PartmbB
(86) Internationale Anmeldenummer: PCT/EP2018/056239
(87) Internationale Veröffentlichungsnummer: WO 2018/167060

(56) Entgegenhaltungen:
- DE-A1-102006 033 615
- US-A1- 2014 196 616
- US-A1- 2015 033 960
- US-A1- 2015 033 961

## Beschreibung

### I. Anwendungsgebiet

Die Erfindung betrifft Hohlkörper wie etwa Kunststoffflaschen oder Metalldosen. Diese werden von den Kunden zurückgegeben und dafür dem Kunden das meist für den Hohlkörper entrichtete Pfand zurückgezahlt und die Hohlkörper werden in der Regel noch am Rückgabeort kompaktiert, um das Transportvolumen für das Transportieren zum Recycling-Betrieb zu verringern.

Dabei sind unterschiedliche Methoden bekannt:
Eine Methode besteht im Schreddern der Behälter zu kleinen Partikeln, die dann als Schüttgut weiterverarbeitet werden können.

Eine andere Methode besteht im Zusammendrücken der Behälter, bisher meist zu plattenförmigen, flachgedrückten und damit hinsichtlich des Pfandanspruches entwerteten Behältern. Dies hat den Vorteil, dass solche flachgedrückten Behälter auch zu Ballen zusammengepresst und als umreifte Ballen ohne weitere Umhüllung transportiert werden können, was bei geshredderten Hohlkörpern nicht möglich ist.

Die vorliegende Erfindung befasst sich mit der zweiten Methode des Zusammendrückens der Behälter.

### II. Technischer Hintergrund

In der Regel erfolgt das Zusammendrücken der Behälter, indem diese zwischen zwei miteinander kämmenden Press- und Schneid-Walzen hindurchgeführt werden, wodurch die beiden einander gegenüberliegenden Wandungen des Behälters nicht nur gegeneinander verpresst sondern von den Schneidzähnen dieser Press- und Schneidwalzen auch abschnittweise durchschnitten werden, wodurch sich die beiden benachbart zueinander liegenden Wandungen des zusammengedrückten Behälters gegeneinander verhaken und das anschließende Zurückfedern des zusammengedrückten Behälters aus der Plattenform in eine dickere Form aufgrund der Eigenelastizität des Materials des Behälters verhindert.

Das Einschneiden dient auch dazu aus den häufig mittels einer z.B. Verschlusskappe verschlossenen Behälters enthaltene Luft beim Zusammendrücken austreten zu lassen, und auch dazu, im Behälter noch vorhandene Rest-Flüssigkeit austreten zu lassen.

Allerdings ist die Dichte einer Transporteinheit aus flachgepressten Behältern geringer als die Dichte einer Transporteinheit aus geschredderten Behältern, wenn auch abhängig von Form und Größe der beim Schreddern hergestellten Partikel.

Die US 201 5/033961 A1 offenbart eine Vorrichtung zum Kompaktieren von Hohlkörpern nach dem Oberbegriff des Anspruchs 1. Ferner sei auf die US 201 5/033960 A1 sowie die US 2014/196616 A1 verwiesen.

### III. Darstellung der Erfindung

### a) Technische Aufgabe

Es ist daher die Aufgabe gemäß der Erfindung, ein Verfahren und eine Vorrichtung zum stärkeren Kompaktieren von ganzen Hohlkörpern zur Verfügung zu stellen, also ohne diese zu Partikeln zu zerschneiden.

### b) Lösung der Aufgabe

Diese Aufgabe wird durch die Merkmale der Ansprüche 1 und 18 gelöst. Vorteilhafte Ausführungsformen ergeben sich aus den Unteransprüchen.

Hinsichtlich des Kompaktierungs-Verfahrens wird der jeweilige Hohlkörper zunächst einmal flachgedrückt, insbesondere durch Kraftbeaufschlagung quer zu seiner größten Erstreckungsrichtung. Dies ergibt einen etwa plattenförmigen, zumindest im mittleren Bereich zweilagigen, Hohlkörper, wobei die beiden Lagen durch einander gegenüberliegende Abschnitte der Wandung des Hohlkörpers gebildet werden. Diese beiden Lagen sind an den äußeren Bereichen umlaufend durch das Material der Wandung und evtl. eines Verschlusses miteinander verbunden, sofern der Hohlkörper beim Flachdrücken nicht platzt.

Letzteres soll dadurch vermieden werden, dass beim Flachdrücken zumindest die eine Lage des zum Schluss plattenförmigen Hohlkörpers perforiert oder mittels kurzer Schnitte durchtrennt wird.

Je nach verwendeter Vorrichtung können die beiden Lagen dabei zumindest bereichsweise auch kontaktierend aneinander anliegen, jedoch meistens aufgrund der Rückfederungs-Eigenschaften des Materials nicht über die gesamte Fläche der Platte, also des plattenförmigen Hohlkörpers.

Teilweise werden beim Perforieren oder Einschneiden beide Lagen des plattenförmigen Hohlkörpers mit dem gleichen Werkzeug und an der gleichen Stelle durchtrennt, vor allem um dabei ein Verhaken der Schnittkanten der beiden Lagen gegeneinander zu erreichen und das Rückfedern zu minimieren.

Das Einschneiden erfolgt jedoch nur partiell und ein Zerschneiden des Hohlkörpers in Einzelteile oder gar kleine Partikel soll gerade nicht stattfinden.

Vorzugsweise erfolgt das Flachdrücken im Durchlaufverfahren, während die danach etwa plattenförmigen Hohlkörper in Durchlaufrichtung bewegt werden. Die Erstreckung der Hauptebene des plattenförmigen Hohlkörpers quer zu Durchlaufrichtung und die Durchlaufrichtung selbst spannen eine Durchlaufebene auf.

Nach diesem bekannten Verfahrensschritt wird erfindungsgemäß der nun etwa plattenförmige Hohlkörper, also die doppellagige Platte, in einer der Richtungen der Hauptebene dieser Platte gestaucht, also zusammengeschoben, sodass die Platte in dieser Richtung kürzer wird, aber dabei natürlich auch dicker wird, denn durch das Stauchen wird ein Ziehharmonika-förmiger, gestauchter Hohlkörper erzeugt, bei dem jede der Wandungen - geschnitten entlang der Stauchrichtung - einen wellenförmigen oder Zickzack-förmigen Verlauf besitzt.

Dabei ist es vorteilhaft, wenn der gestauchte Hohlkörper anschließend nochmals quer zu seiner Stauchrichtung zusammengedrückt wird, um das Volumen nochmals zu verringern.

Beispielsweise wird durch seitliche Führungen, die etwa in Stauchrichtung verlaufen und einen Führungsschlitz begrenzen, ein seitliches Ausbrechen, also Ausbeulen, des Ziehharmonika-förmigen Hohlkörpers vermieden.

Vorzugsweise erfolgt das Stauchen mit einer Stauchrichtung in Richtung der größten Erstreckung des flach gedrückten Hohlkörpers, die vorzugsweise mit der größten Erstreckung des ursprünglichen, unverformten Hohlkörpers übereinstimmt. Bei einem im Durchlaufverfahren erfolgenden Flachdrücken entspricht die Stauchrichtung der Durchlaufrichtung beim Flachdrücken oder ist dieser entgegen gerichtet.

Das Stauchen wird vorzugsweise beendet, bevor vor allem an den Falten der Ziehharmonika Weißbruch bei einem aus Kunststoff bestehenden Hohlkörper auftritt, da dies den Wert des gestauchten Hohlkörpers vermindert.

Vorzugsweise wird das Stauchen des plattenförmigen Hohlkörpers bereits begonnen, bevor das vorherige Flachdrücken des Hohlkörpers beendet ist. Dies erleichtert den Übergang vom ersten zum zweiten Arbeitsschritt, vor allem wenn Flachdrücken und/oder das Stauchen im Durchlaufverfahren geschieht, und verringert die Gefahr des seitlichen Ausbrechens.

Vorzugsweise wird das Stauchen des plattenförmigen Hohlkörpers spätestens dann beendet, wenn auch das Flachdrücken des Hohlkörpers beendet wird, vor allem dann, wenn das Stauchen des Hohlkörpers beim Stauchen als Gegenlager und Anschlag verwendet wird.

Das Flachdrücken des Hohlkörpers erfolgt, indem man diesen durch einen Pressschlitz zwischen wenigstens einer rotierend angetriebenen Presswalze und einem Press-Gegenelement, sei es eine Press-Gleitfläche oder eine gegenläufig rotierende zweite Presswalze, hindurchführt, wobei sich der Pressschlitz in Verlaufsrichtung vorzugsweise verengt, insbesondere bis auf eine Dicke, die in etwa der Dicke des dadurch erzeugten plattenförmigen Hohlkörpers entspricht.

Vorzugsweise werden bei zwei zusammenwirkenden Presswalzen die Zähne der einen Presswalze, die in axialer Richtung beabstandet sind, mit den Zähnen der anderen Presswalze kämmen, indem sie zwischen deren Zähne in die axialen Abstände eintauchen, wodurch ein Wellbrett-artiger, flachgedrückter Hohlkörper erzielt wird.

Dementsprechend bedeutet Pressschlitz in diesem Zusammenhang nicht unbedingt, dass betrachtet in Achsrichtung der wenigstens einen Presswalze ein freier Durchgang und Durchblick zwischen der Presswalze und dem Press-Gegenelement, beispielsweise der zweiten Presswalze, gegeben ist:
Denn aufgrund des wechselseitigen Eintauchens der Zähne der einen Presswalze in die Umfangsnuten zwischen den Zähnen der anderen Presswalze ist der Pressschlitz - betrachtet in der Aufsicht auf die durch die beiden Rotationsachsen der miteinander kämmenden Presswalzen definierten Ebene - zum einen vielfach gekröpft ausgebildet und zusätzlich in axialer Richtung meist auch an mehreren Stellen unterbrochen, nämlich dort, wo zueinander benachbarte Zähne der beiden Presswalzen in axialer Richtung dicht aneinander anliegend angeordnet sind, um an dieser Stelle ein Einschneiden und Durchdringen wenigstens einer der beiden im flachgedrückten Zustand eng zueinander benachbarten Wandungen des flach zu drückenden Hohlkörpers zu bewirken.

Dabei wird der zu bearbeitende Hohlkörper dem Pressschlitz vorzugsweise in einer Richtung zugeführt, die der größten Längserstreckung des Hohlkörpers entspricht, wodurch die Presswalzen nur eine relativ geringe axiale Länge benötigen.

Der Hohlkörper wird für das Hineinziehen in den Pressschlitz mittels radial aus wenigstens einer der Presswalzen vorstehenden Zähnen, vorzugsweise hakenförmigen Zähnen, erfasst und in den Pressschlitz hineingezogen, wobei durch am Ausgang des Pressschlitzes zwischen den Zähnen angeordnete Abstreifer verhindert wird, dass die Zähne die von ihr ergriffene Wandung des Hohlkörpers in Umfangsrichtung nach dem Ende des Pressschlitzes mitziehen.

Vorzugsweise wird der Hohlkörper durch eine in Durchlaufrichtung durch den Pressschlitz diesem vorgelagerte Zufuhrvorrichtung in den Pressschlitz hineingedrückt, um das Erfassen des Hohlkörpers durch die wenigstens eine, vorzugsweise beide, Presswalzen zu erleichtern und zuverlässig durchzuführen.

Das Flachdrücken kann jedoch auch durch zwei relativ gegeneinander bewegliche Pressstempel erfolgen, zwischen denen der Hohlkörper positioniert wird, und die den Hohlkörper zusammendrücken können, wobei die Fläche der Pressstempel vorzugsweise so groß gewählt wird, dass der gesamte Hohlkörper zwischen den beiden Pressstempeln Platz findet und nicht seitlich über diese hinausragt.

Wenn zum Flachdrücken der Hohlkörper durch einen Pressschlitz hindurch geführt wird, kann das Stauchen durchgeführt werden mittels Abbremsen des in Durchlaufrichtung vorderen Endes des flachgedrückten Hohlkörpers in Durchlaufrichtung, sodass sich das vordere Ende des bereits flachgedrückten Hohlkörpers langsamer vorwärts bewegt als das hintere Ende, und das vordere Ende des flachgedrückten Hohlkörpers stromabwärts des Pressschlitzes sogar zum Stillstand kommen kann, bevor das Flachpressen im Pressschlitz beendet ist.

Das Abbremsen kann durch Anlaufen des in Durchlaufrichtung vorderen Endes des plattenförmigen Hohlkörpers an einem Anschlag als Stauchelement - der fest stehend oder in Durchlaufrichtung beweglich ausgebildet sein kann - realisiert werden. Das Abbremsen kann auch dadurch realisiert werden, dass der plattenförmige Hohlkörper stromabwärts des Pressschlitzes durch einen Stauchschlitz geführt wird, dessen Durchlaufgeschwindigkeit durch den Stauchschlitz geringer ist als die Durchlaufgeschwindigkeit durch den Pressschlitz.

Solange der gleiche plattenförmige Hohlkörper mit seinem vorderen Bereich sich bereits im Stauchschlitz befindet am Stauchelement anliegt und mit seinem hinteren Bereich noch im Pressschlitz, findet dadurch ein Stauchen des plattenförmigen Hohlkörpers statt, wobei Schlupf zwischen dem plattenförmigen Hohlkörper und dem Stauchelement möglichst nicht auftreten soll.

Vorzugsweise beträgt dabei die Durchlaufgeschwindigkeit durch den Stauchschlitz weniger als die Hälfte, vorzugsweise weniger als ein Drittel der Durchlaufgeschwindigkeit desselben Hohlkörpers durch den Pressschlitz.

Um Schlupf zu vermeiden ist die Breite des Stauchschlitzes in zumindest einer Richtung kleiner ist als der hindurchzuführende flachgedrückte Hohlkörper, vorzugsweise in Querrichtung zur Hauptebene des flachgedrückten Hohlkörpers kleiner als dessen Dicke.

Dadurch kommt es zu einem erneuten Zusammendrücken des bereits flachgedrückten und in Durchlaufrichtung gestauchten Hohlkörpers quer zu dessen Durchlaufrichtung, insbesondere quer zu der Hauptebene des immer noch plattenförmigen, allerdings in einer der Hauptebenen der Platte gestauchten Hohlkörpers, was eine weitere Kompaktierung bewirkt.

Dabei stellen die Begrenzungsflächen des Stauchschlitzes das Stauchelement dar, entweder mittels entsprechend hoher Gleitreibung bei einer glatten, in Durchlaufrichtung verlaufenden Begrenzungsfläche des Stauchschlitzes, oder durch Formschluss, falls die Begrenzungsfläche wenigstens teilweise quer zur Durchlaufrichtung durch den Stauchschlitz ausgerichtet ist.

Für die Zwecke der vorliegenden Anmeldung soll klargestellt werden, dass unter Querrichtung - ohne weitere Bezugnahme - bezüglich der Hohlkörper bei einem noch unverformten Hohlkörper die Lotrechte auf dessen größte Erstreckungsrichtung verstanden wird, oder später die Lotrechte zur Hauptebene des flachgedrückten, plattenförmigen Hohlkörpers. Bezüglich der Vorrichtung ist die Querrichtung diejenige Richtung, die einerseits lotrecht zur Durchlaufrichtung steht und andererseits lotrecht zur axialen Richtung der Walzen.

Das Hindurchbewegen durch den Pressschlitz wirdbewirkt, indem der flachgedrückte Hohlkörper durch wenigstens eine den Stauchschlitz seitlich begrenzende, vorzugsweise angetriebene, rotierende Stauchwalze ergriffen und durch den Stauchschlitz hindurchgezogen wird, die Umfangsfläche der wenigstens einen Stauchwalze ist dann eine Begrenzungsfläche des Stauchschlitzes.

Vorzugsweise werden hierfür zwei nebeneinander vorhandene Stauchwalzen gegenläufig rotierend angetrieben, die sich so eng beisammen befinden, dass sie bei einem dazwischen eingeführten plattenförmigen Hohlkörper diesen mit einer so großen Reibungskraft kontaktieren, dass er durch den Stauchschlitz zwar hindurch geschoben wird, aber eben nicht mit einer größeren Durchlaufgeschwindigkeit als es der Umfangsgeschwindigkeit der einen oder beiden Stauchwalzen entspricht, da vorzugsweise kein oder wenn dann nur ein möglichst geringer, Schlupf zwischen dem plattenförmigen Hohlkörper und den beiden Stauchwalzen auftreten soll.

Um eine ausreichend hohe Reibung gegenüber dem plattenförmigen Hohlkörper zu erreichen, ist die wenigstens eine Stauchwalze, vorzugsweise sind beide Stauchwalzen, mit Zähnen besetzt, zwischen denen sich der plattenförmige Hohlkörper hindurchbewegen muss, sodass die Oberfläche der Zähne ebenfalls Bestandteil der Begrenzungsfläche des Stauchschlitzes sind, die aber teilweise quer zu Durchlaufrichtung liegen, und somit durch Formschluss eine Relativbewegung zwischen dem flachgedrückten Hohlkörper und dem Stauchelement in Form der Stauchwalze verhindern. Die Zähne der beiden Stauchwalzen können in radialer Richtung überlappen und dabei wie Zahnräder - allerdings vorzugsweise berührungslos - miteinander kämmen und/oder in axialer Richtung zueinander versetzt sein und in axialer Richtung abwechselnd ineinander eingreifen.

Vorzugsweise besteht der Stauchschlitz betrachtet sowohl in axialer Richtung als auch in Durchlaufrichtung in einem ständig vorhandenen Abstand zwischen den beiden Stauchwalzen.

Insbesondere ist im Betrieb der Vorrichtung die Umfangsgeschwindigkeit der wenigstens einen Stauchwalze deshalb geringer als die Hälfte, vorzugsweise geringer als ein Drittel der Umlaufgeschwindigkeit der wenigstens einen Presswalze.

Ein Hineindrücken des zu bearbeitenden Hohlkörpers in den Pressschlitz kann mittels einer Zufuhr-Vorrichtung erfolgen, insbesondere die Flügel einer Flügelwelle, deren Rotationsachse etwa parallel zu den Rotationsachsen der wenigstens einen Presswalze liegt, falls eine solche vorhanden ist.

Der mit dem Hohlkörper in Kontakt geratende Flügel bewegt sich mit seinem freien Ende in Richtung des Pressschlitzes oder der Pressstation, wobei sich jedoch das freie Ende des Flügels eine Umfangsgeschwindigkeit besitzt, die deutlich größer ist als die Umfangsgeschwindigkeit der wenigstens einen Presswalze, wenn das Flachdrücken mittels einer Presswalze erfolgt.

Somit wird die Aufgabe hinsichtlich der Kompaktierungs-Vorrichtung dadurch gelöst, dass eine gattungsgemäße Pressvorrichtung zum Flachdrücken von Hohlkörpern zusätzlich eine stromabwärts davon angeordnete Stauchvorrichtung aufweist zum Stauchen des in der Pressvorrichtung flachgedrückten, etwa plattenförmigen Hohlkörpers in einer der Richtungen der Hauptebene dieser Platte.

Die Pressvorrichtung und die Stauchvorrichtung sind dabei in ihrem Abstand zueinander so angeordnet, dass sie noch auf den gleichen zu bearbeitenden Hohlkörper gleichzeitig einwirken können, also die Stauchvorrichtung mehr in dessen vorderen Bereich und die Pressvorrichtung dann eher in dessen hinteren Bereich.

Die Vorrichtung ist vorzugsweise nicht handbetrieben, sondern besitzt eine Antriebsvorrichtung, welche die Pressvorrichtung und/oder die Stauchvorrichtung und/oder die Zufuhr-Vorrichtung, insbesondere die Flügelwelle, antreibt und vorzugsweise auch eine Steuerung zum Steuern zumindest aller beweglichen Teile der Vorrichtung und insbesondere dieser Antriebsvorrichtung. Die Steuerung kann insbesondere Bestandteil der Steuerung einer übergeordneten Einheit sein, in der die Kompaktierungs-Vorrichtung verbaut ist, beispielsweise eines Flaschen-Rücknahmeautomaten.

Vorzugsweise treibt nur ein Motor sowohl die Pressvorrichtung als auch die Stauchvorrichtung und ggf. auch die Zuführvorrichtung an.

Die Pressvorrichtung umfasst wenigstens eine rotierend antreibbare Presswalze, deren Funktion darin besteht, den Hohlkörper zu erfassen und durch einen zwischen der Presswalze und einem Gegen-Presselement ausgebildeten Pressschlitz hindurchzuziehen, wodurch die Dicke des Hohlkörpers reduziert wird und dieser flachgedrückt wird.

Die Durchlaufrichtung einerseits und die axiale Richtung der wenigstens einen Presswalze andererseits definieren die Durchlaufebene.

Zu diesem Zweck ist die Breite des Pressschlitzes natürlich wesentlich geringer als die Dicke des unverformten Hohlkörpers, und besitzt eine Dicke etwa entsprechend der gewünschten Dicke des dadurch herzustellenden plattenförmigen Hohlkörpers.

Das Press-Gegenelement kann in einem einfachen Fall eine insbesondere feststehende, in Durchlaufrichtung verlaufende und etwa parallel zum Außenumfang der Presswalze angeordneten Press-Leitfläche sein, besser bewährt hat sich jedoch als Press-Gegenelement eine zweite drehbare und insbesondere auch rotierend in Gegenrichtung zur ersten Presswalze antreibbare und vorzugsweise mit dieser kämmende zweite Presswalze.

Zum Erfassen und auch Perforieren des Hohlkörpers besitzt diese wenigstens eine Presswalze, vorzugweise beide Presswalzen, über den Umfang und/oder in axialer Richtung verteilte und beabstandete Zähne, die vorzugsweise hakenartig und mit einer scharfen Schneide ausgebildet sind, um den Hohlkörper dadurch gut erfassen und in den Pressschlitz hineinziehen zu können und zusätzlich die Wandung des Hohlkörpers zu durchdringen und dadurch darin enthaltene Luft und Flüssigkeiten austreten zu lassen.

Die Zähne sind axial beabstandet in Zahn-Ringbereichen angeordnet, die vorzugsweise so dimensioniert sind, dass die Zahnringbereiche der einen Presswalze zwischen die Zahn-Ringbereiche der benachbarten Presswalze radial eintauchen können, wobei zwischen den Walzen, also in radialer Richtung, als auch in axialer Richtung zwischen den Zähnen und Zahn-Ringbereichen ein Freiraum vorhanden ist, der genügt, um den Hohlkörper zwar dazwischen hindurchzuführen, aber diesen dennoch dabei flachzudrücken.

Der Pressschlitz ist in axialer Richtung betrachtet vorzugsweise über seine gesamte in axialer Richtung verlaufende Länge gleich breit, worunter verstanden wird, dass die breiteste Stelle maximal 20 %, besser maximal 10 %, besser maximal 5 % breiter ist als die engste Stelle.

Die Rotationsachsen der Presswalzen sind vorzugsweise parallel zueinander angeordnet, könnten jedoch auch im Winkel zueinander stehen wenn die Presswalzen beispielsweise kegelig ausgeführt wären.

Diese Merkmale einer Pressvorrichtung sind im Wesentlichen bekannt.

Die nachgeordnete, also in Durchlaufrichtung stromabwärts angeordnete Stauchvorrichtung kann in einer sehr einfachen Ausführungsform aus einem im Bewegungsweg des aus dem Pressschlitz heraus kommenden, plattenförmigen Hohlkörpers angeordneten Anschlag bestehen, gegen den der plattenförmige Hohlkörper mit seinem vorderen Ende andrückt und durch den der Nachschub an Plattenmaterial aus dem Pressschlitz dieses plattenförmigen Hohlkörpers entgegen der Durchlaufrichtung gestaucht wird, wodurch ein etwa Ziehharmonika-förmiger gestauchter Hohlkörper entsteht.

Der Anschlag kann dabei stillstehend angeordnet sein oder sich mit dem dagegen drückenden, plattenförmigen Hohlkörper in Durchlaufrichtung mitbewegen, allerdings mit einer geringeren Geschwindigkeit als die Durchlaufgeschwindigkeit desselben Hohlkörpers durch den Pressschlitz.

Der Anschlag kann für das Beenden des Stauchvorganges auch aus dem Bewegungsweg des plattenförmigen und später gestauchten Hohlkörpers herausbewegt werden, um dessen Abführung zu erleichtern.

Der Anschlag kann auch entgegen der Durchlaufrichtung zu diesem Zweck kraft-beaufschlagt sein, beispielsweise mittels einer Feder oder einer Bremsvorrichtung, um die Stauchkraft zu definieren.

Die erfindungsgemäße Stauchvorrichtung umfasst jedoch wenigstens eine rotierend angetriebene erste Stauchwalze, die dem Erfassen und Hindurchziehen des flach gedrückten Hohlkörpers durch einen Stauchschlitz dient, jedoch mit einer geringeren Durchlaufgeschwindigkeit als die Durchlaufgeschwindigkeit desselben Gegenstandes weiter stromaufwärts durch den Pressschlitz, indem sich das hintere Teil des plattenförmigen Hohlkörpers noch befindet, während der vordere Teil bereits durch den Stauchschlitz bewegt wird.

Vorzugsweise umfasst die Stauchvorrichtung als Stauch-Gegenelement nicht nur eine in Durchlaufrichtung und parallel zu der ersten Stauchwalze sich erstreckende Stauch-Leitfläche, sondern eine zweite gegenläufig zur ersten Stauchwalze rotierende Stauchwalze, die ebenfalls in Kontakt mit dem zwischen den Stauchwalzen durchgeführten plattenförmigen und bereits gestauchten Hohlkörper steht, wodurch eben eine Gleitreibung gegenüber einer feststehenden Leitfläche vermieden wird.

Die Achsrichtungen der Stauch Walzen können dabei parallel zu den Achsrichtungen der Presswalze liegen, oder - in Durchlaufrichtung betrachtet - windschief, also im Winkel dazu, insbesondere im rechten Winkel dazu.

Aufgrund der verringerten Durchlaufgeschwindigkeit in der Stauchvorrichtung staut sich der plattenförmige Hohlkörper vor der Stauchvorrichtung an durch die Nachförderung des plattenförmigen Hohlkörpers aus dem Pressschlitz mit deutlich höherer Geschwindigkeit, sodass im Bereich zwischen der Pressvorrichtung und der Stauchvorrichtung der eigentliche Stauchvorgang stattfindet, wofür die Stauchwalzen quasi die Anschlag- und Bremsfunktion übernehmen, also als Stauch-Element dienen..

Da der plattenförmige Hohlkörper am Stauchschlitz somit bereits im gestauchten und damit auch gegenüber dem plattenförmigen Zustand verdickten, Ziehharmonika-förmigen Zustand ankommt, ist der Stauchschlitz quer zur Durchlaufebene auch mindestens genauso breit wie der Pressschlitz, vorzugsweise breiter dimensioniert als der Pressschlitz, vorzugsweise jedoch höchstens doppelt so breit, allerhöchstens dreimal so breit doppelt so breit.

Denn im Stauchschlitz soll ja der bereits flachgedrückte und gestauchte Hohlkörper nochmals in Querrichtung zur Durchlaufrichtung mittels der Stauchwalzen zusammengedrückt werden, um das Volumen des Hohlkörpers nochmals zu verringern.

Dabei ist der Stauchschlitz in Durchlaufrichtung so positioniert, dass ein aus der Pressvorrichtung herauskommender flachgedrückter Hohlkörper zwangsweise in den Stauchschlitz hinein ragt, und zwar noch bevor er die Pressvorrichtung vollständig verlassen hat, und von der wenigstens einen rotierenden Stauchwalze oder dem Stauchwalzenpaar erfasst und langsamer durch das Stauchwalzenpaar und den Stauchschlitz hindurchbewegt wird.

Wie bei den Presswalzen sollte auch bei den Stauchwalzen der Stauchschlitz in axialer Richtung der Walzen überall die gleiche Breite besitzen, also die breiteste Stelle nicht breiter als maximal 20 %, besser maximal 10 %, besser maximal 5 %, breiter sein als die engste Stelle. Vorzugsweise liegen die Rotationsachsen der Presswalzen ebenfalls parallel zueinander und/oder parallel zu den Rotationsachse der Stauchwalzen.

Die Walzen - vorzugsweise sowohl die Presswalzen als auch die Stauchwalzen - besitzen an ihren axialen Enden jeweils einen Lagerzapfen, und der in der Regel mit Zähnen besetzte Wirkbereich dazwischen kann dazu benutzt werden um auf die Hohlkörper einzuwirken. Noch konkreter ist der Wirkbereich derjenige axiale Bereich der Walzen, der mit den Hohlkörpern in Kontakt geraten kann, insbesondere der Bereich zwischen den beidseitigen Begrenzungsplatten, gegenüber denen die Presswalzen gelagert sind. Vorzugsweise ist der Wirkbereich in axialer Richtung kürzer als die größte Erstreckung des kleinsten zur Bearbeitung vorgesehenen Hohlkörpers.

Dies bewirkt, dass die Hohlkörper nur in Richtung ihrer größten Erstreckung der gesamten Vorrichtung zugeführt werden können.

Der Mengendurchsatz wird dadurch gegenüber einer Zuführung in Querrichtung des Hohlkörpers reduziert, jedoch ist für das anschließende Stauchen ein in Durchlaufrichtung möglichst langer, plattenförmiger, flachgedrückter Hohlkörper von Vorteil, da dies erleichtert, dass dessen vorderer Bereich bereits von der Stauchvorrichtung ergriffen ist, bevor sein hinterer Bereich die Pressvorrichtung verlassen hat.

Dementsprechend muss auch der Abstand zwischen Pressvorrichtung und Stauchvorrichtung in Durchlaufrichtung, der sog. Durchlauf-Abstand, in Abhängigkeit von den Dimensionen der zur Bearbeitung vorgesehenen Hohlkörper gewählt werden, und kann insbesondere einstellbar sein, insbesondere auch während des Betriebes der Vorrichtung. Konkret ist der Durchlauf-Abstand der Abstand zwischen den jeweils engsten Stellen einerseits des Pressschlitzes und andererseits des Stauchschlitzes.

Um auch den kürzesten zur Bearbeitung vorgesehenen Hohlkörper noch stauchen zu können, muss dieser Durchlaufabstand geringer sein als die in Durchlaufrichtung gemessene Länge dieses kürzesten zur Bearbeitung vorgesehenen Hohlkörpers, insbesondere kürzer als dessen größte Erstreckung oder dessen größte Erstreckung im flachgedrückten, plattenförmigen Zustand.

In der Regel soll die Vorrichtung jedoch ein bestimmtes Größen-Spektrum an Hohlkörpern verarbeiten können, und der Durchlauf-Abstand - und teilweise auch die Durchmesser der Stauchwalzen und/oder der Presswalze - sind fix und so gewählt, dass alle Hohlkörper innerhalb dieses Größenbereiches damit bearbeitet werden können.

Da jedoch bei einem fixen Durchlauf-Abstand die bei einem langen flachgedrückten Hohlkörper auftretende Stauchung stärker ist als bei einem in Durchlaurichtung kurzen flachgedrückten Hohlkörper, darf der Durchlauf-Abstand auch nicht zu kurz gewählt werden, da dann vor allem bei einem in Durchlaufrichtung sehr langen Hohlkörper die Stauchung vor allem bei einem Hohlkörper aus Plastik so stark werden könnte, dass an den Biegungen des Ziehharmonika-förmigen gestauchten Hohlkörpers, und erst recht des gestauchten und anschließend nochmals in Querrichtung zusammengedrückten Hohlkörpers, - sofern dieser aus Kunststoff besteht - Weißbruch auftreten könnte, der den Wert des gestauchten Hohlkörpers verringern würde.

In der Praxis wird man den Durchlauf-Abstand vorzugsweise so wählen, dass der in Durchlaufrichtung kürzeste zur Bearbeitung vorgesehene Hohlkörper gerade noch ausreichend gestaucht wird, aber beim längsten möglichen Behälter noch kein Weißbruch auftritt. Auch die Breite des Stauch-Schlitzes wird man in diesem Sinne einstellen.

Falls der Durchlauf-Abstand verstellbar ist, stellt sich dieser vorzugsweise automatisch ein abhängig von der in der Zuführung zur Vorrichtung detektierten Länge des Hohlkörpers in Durchlaufrichtung, wird also umso kürzer eingestellt, je kürzer der soeben zugeführte Hohlkörper in Durchlaufrichtung ist.

Ebenso wie bei der wenigstens einen Presswalze ist auch bei der wenigstens einen Stauchwalze ein Besatz mit radial vorstehenden Zähnen vorhanden, die vorzugsweise über den Umfang verteilt angeordnet sind und/oder vorzugsweise in axial beabstandeten Zahn-Ringbereichen angeordnet sind.

Im Gegensatz zu den Presswalzen müssen in radialer Richtung die Zähne bzw. Zahn-Ringbereiche bei zwei vorhandenen Stauchwalzen jedoch nicht zwingend ineinander eingreifen, auch angesichts der Tatsache, dass der an den Stauchwalzen ankommende Hohlkörper bereits gestaucht und damit gegenüber dem flachgedrückten Zustand am Auslauf der Pressvorrichtung verdickt ist, jedoch bewirkt ein solches Ineinandergreifen besonders wirksam, dass kein Schlupf zwischen dem Hohlkörper und den Stauchwalzen im Stauchschlitz auftreten kann.

Diese Verdickung kann durch die Stauchvorrichtung und insbesondere die wenigstens eine Stauchwalze, also im Stauchschlitz, nur begrenzt verringert werden, da bei einem zu starken Zusammendrücken quer zur Hauptebene des nun zwar dickeren, aber immer noch im Prinzip plattenförmigen, gestauchten Hohlkörpers dies zu einer unerwünschten Längung des gestauchten Hohlkörpers in Durchlaufrichtung führen würde.

Die Breite des Stauchschlitzes ist daher so gewählt, dass der hindurch geführte, gestauchte plattenförmige Hohlkörper von den in der Regel beiden Stauchwalzen gut erfasst werden kann, aber der Hohlkörper nicht schneller durch den Stauchschlitz hindurchgedrückt werden kann, als es der Umfangsgeschwindgkeit der wenigstens einen Stauchwalze entspricht.

Die Zahnform der wenigstens einen Stauchwalze unterscheidet sich in der Regel jedoch von derjenigen der wenigstens einen Presswalze:
Da die Dickenreduzierung im Stauchschlitz meist geringer ist als im Pressschlitz, ist das Erfassen und Hineinziehen durch die Zähne der wenigstens einen Stauchwalze unproblematisch, zumal der zugeführte Hohlkörper mit einer erheblichen Kraft in Durchlaufrichtung dem Stauchschlitz zugeführt wird und gegen die Zähne der Stauchwalzen drückt. Die Zähne der Stauchwalze sollen also primär durch entsprechende Verwerfung des hindurchgeführten Hohlkörpers eine ausreichend starke Haftreibung zwischen primär den Zähnen der Stauchwalzen und dem hindurch transportierten Ziehharmonika-förmigen Hohlkörper bewirken.

Die Zähne der Presswalze sind vorzugsweise hakenförmig gestaltet für das Ergreifen und auch Einschneiden, also Perforieren, der Wandung des Hohlkörpers, weshalb die in Drehrichtung der Presswalze weisende Frontfläche radial zur axialen Richtung steht oder deren freies äußeres Ende gegenüber dem inneren Ende in Drehrichtung sogar weiter vorn liegt und dadurch die besagte Hakenform generiert.

Da dies bei der Stauchwalze nicht notwendig ist, kann bei diesen auch die Frontflanke in Drehrichtung zurückweichend ausgebildet sein, also das freie äußere Ende der Frontflanke des Zahnes in Drehrichtung weiter hinten liegen als das radial innere Ende.

Da auch keine Schneidfunktion durch die Zähne der Stauchwalze erfüllt werden muss, ist an den relevanten Stellen keine scharfe Kante, sondern eine konvexe oder konkave Rundung oder Abschrägung vorgesehen.

Dies betrifft bei den Zähnen der Stauchwalze deren äußere Kanten, also entweder die in Umfangsrichtung verlaufenden Kanten und/oder auch die quer zur Drehrichtung verlaufenden äußeren Endkanten die dann eine konvexe Rundung oder Abschrägung aufweisen können.

Die Einschnitte zwischen zwei in axialer Richtung aufeinanderfolgenden Zähnen können am Übergang von ihrem Boden zu ihren Flanken dagegen eine konkave Rundung oder Abschrägung aufweisen.

Wenn die Zähne nicht nur aus einem, meist zylinder-förmigen, Grundkörper der Walze, insbesondere der Stauchwalze, vorstehen, sondern zwischen den entsprechenden Zahn-Ringbereichen zusätzlich eine Umfangsnut in diesem Grundkörper ausgebildet ist, gilt dies auch für die in Umfangsrichtung verlaufenden Außenkanten dieser Umfangsnuten - eine konvexe Rundung oder Abschrägung aufweisen können - und/oder den Übergang vom Boden zu den Flanken, die dann eine konkave Rundung oder Abschrägung aufweisen können.

Dies dient einerseits dazu, dass das Auftreten von Weißbruch im Kunststoffmaterial beim Stauchen möglichst vermieden wird, und andererseits auch dazu, dass beim Stauchen und gegebenenfalls anschließenden Zusammendrücken sich keine umfänglich geschlossenen Kanäle auf der Außenseite des Behälters bilden, sondern lediglich nach außen hin offene Vertiefungen, damit beim anschließenden Entfernen der Etikettenreste von der Oberfläche des Behälters alle Oberflächenbereiche zugänglich sind, insbesondere für das zum Entfernen meist genutzte Spülen und anschließende Trockenblasen oder Abblasen der Etikettenreste.

Abgesehen davon, sollte natürlich auch bei zusammenwirkenden, mit Zähnen besetzten, Walzen, die ineinander eintauchen, deren Achsabstand also geringer ist als die Summe ihrer größten Radien, sowohl in radialer als auch in axialer Richtung zwischen den zusammenwirkenden Walzen und deren Teilen ein ausreichender Freiraum zum Hindurchführen des Hohlkörpers vorhanden sein.

Von den bekannten, ein Paar von Press- und Schneidwalzen aufweisenden Pressvorrichtungen sind prinzipiell plattenförmige oder fingerförmige Abstreifer bekannt, die in Durchlaufrichtung stromabwärts der Presswalzen fest montiert sind und radial in die axialen Abstände, insbesondere die Umfangsnuten, zwischen den Zahn-Ringbereichen hineinragen und möglichst nah bis an den Nutengrund heranreichen.

Damit wird verhindert, dass sich das Material des Hohlkörpers so stark mit einem Zahn verhakt, dass dieser das Wandungsmaterial am Ende des Pressschlitzes nicht freigibt, sondern in Umfangsrichtung mitnimmt und damit den bereits flachgedrückten Hohlkörper wieder unerwünschter Weise aufweitet.

Die dem Pressschlitz zugewandte Abstreiferfläche, bei plattenförmigen Abstreifern also deren Schmalseite, stellen somit eine Verlängerung und Begrenzung des Pressschlitzes als Führungsschlitz dar und begrenzen in diesem Bereich des Durchlaufen die Verdickung des plattenförmigen Hohlkörpers durch das dort bereits auftretende Stauchen.

Bei der erfindungsgemäßen Vorrichtung mit stromabwärts nachgeordneter Stauchvorrichtung, insbesondere einem Stauchwalzen-Paar, sind diese Abstreifer vorzugsweise in Richtung der Stauchvorrichtung verlängert und können sogar in die Zwischenräume zwischen den Zahn-Ringbereichen der Stauchwalze oder - walzen eintauchen.

Dies erfordert dann natürlich, dass quer zur Durchlaufrichtung betrachtet die Abstände zwischen den Zahn-Ringbereichen der wenigstens einen Presswalze mit denen der wenigstens einen Stauchwalze fluchten und vorzugsweise etwa gleich breit sind.

Vorzugsweise gilt dies auch für die jeweiligen Zahn-Ringbereiche und deren Erstreckung und Positionierung in axialer Richtung.

Dadurch begrenzen die Abstreifer-Flächen - betrachtet in Achsrichtung der Walzen - die Dicke des Stauchbereiches zwischen Pressvorrichtung und Stauchvorrichtung auf das Maß, um welches sich der in der Pressvorrichtung flachgedrückte Hohlkörper durch den Stauchvorgang quer zur Durchlaufebene - in axialer Richtung der Walzen betrachtet - verbreitern kann.

Diese Begrenzung durch die Abstreifer-Flächen verhindert auch, dass der gesamte, sich dazwischen bildende Ziehharmonika-förmige Hohlkörper seitlich ausbrechen kann, sodass die gestauchte, Ziehharmonika-förmige Platte im Wesentlichen eine ebene Platte bleibt.

Vorzugsweise nimmt - wiederum betrachtet in axialer Richtung der Walzen - die Breite dieses durch die Abstreiferflächen begrenzten Führungsschlitzes zwischen Pressvorrichtung und Stauchvorrichtung in Richtung Stauchvorrichtung zu.

Bevorzugt enden die Abstreiferflächen in Durchlaufrichtung jedoch vor dem Außenumfang der Stauchwalzen, damit in dem in Durchlaufrichtung gemessenen Abstand dazwischen sich der plattenförmige Hohlkörper aufgrund des Stauchens relativ unbegrenzt quer zur Durchlaufebene ausdehnen kann, denn ansonsten könnte es bei einem allseits begrenzten Stauchschlitz zu hohen auftretenden Kräften durch das angestaute Material des Hohlkörpers kommen, welches die Vorrichtung blockieren oder auch beschädigen könnte.

Wie bei den gattungsgemäßen Pressvorrichtungen bestehend aus einem Paar von Press- und Schneidwalzen prinzipiell bekannt, kann der Pressvorrichtung eine Zufuhr-Vorrichtung stromaufwärts vorgeordnet sein, die die ankommenden Hohlkörper zum einen vereinzelt und vor allem in den Pressschlitz hineindrückt.

Hierfür ist prinzipiell bereits eine Flügelwelle bekannt, die um eine Rotationsachse parallel zu den Rotationsachsen der Pressvorrichtung rotiert, und von der radial Flügel abstreben, die in Kontakt mit einem zugeführten Hohlkörper geraten - der vorzugsweise auf einer schräg nach unten gerichteten Zufuhr-Gleitfläche in Richtung Pressschlitz gleitet - und diesen in Richtung Pressschlitz drückt.

Im vorliegenden Fall besitzt die Flügelwelle vorzugsweise zwei einander gegenüber liegende und damit in diametral entgegengerichtete Richtungen radial abstrebende Flügel.

Die Flügel besitzen vorzugsweise in Drehrichtung nacheilende äußere freie Enden, die also in Drehrichtung weiter hinten liegen als ihre inneren Enden nahe an der Rotationsachse.

Eine solche Flügelwelle besitzt dabei in Betrieb meist eine größere Umfangsgeschwindigkeit als die Umfangsgeschwindigkeit der wenigstens einen Presswalze in der Pressvorrichtung. Dies bewirkt den weiteren Effekt, dass die Flügel der Flügelwelle beim Entlangstreifen an dem Hohlkörper diesen bereits ebenfalls etwas zusammendrücken, was das Ergreifen und Flachdrücken in der anschließenden Pressvorrichtung erleichtert.

Dabei ist der Abstand der wenigstens einen Flügelwelle, die mit der genannten Zufuhr-Gleitfläche einen Zufuhr-Schlitz bildet - so gewählt, dass das vordere Ende des zugeführten Hohlkörpers bereits von den Press- und meist auch Schneid-Walzen der Pressvorrichtung ergriffen ist, während der hintere Bereich des Hohlkörpers noch von den Flügeln der Flügelwelle erfasst und vorwärts geschoben ist.

In radialer Richtung ist der geringstmögliche Abstand zwischen dem freien Ende eines Flügels und dem Flügel-Gegenelement, insbesondere der Zufuhr-Gleitfläche, kleiner als die Dicke des dünnsten zur Bearbeitung vorgesehenen Hohlkörpers, damit die Flügel noch in Kontakt mit einem solchen Hohlkörper gelangen können.

Der größtmögliche Abstand zwischen der Flügelwelle, insbesondere deren Zentralkörper, an dem die beiden Flügel befestigt sind, und dem Flügel-Gegenelement, insbesondere der Zufuhr-Gleitfläche, ist dagegen größer als die Dicke des dicksten zur Bearbeitung vorgesehenen Hohlkörpers, da ansonsten ein solcher dickster Hohlkörper nicht mehr in den Zufuhr-Schlitz eingeführt werden könnte. Vorzugsweise sind die Flügel - in Achsrichtung betrachtet - bogenförmig oder polygonzugförmig ausgebildet mit in Drehrichtung nacheilendem Ende.

Die Flügel der Flügelwelle erstrecken sich insbesondere in axialer Richtung über die gesamte Länge des Wirkbereiches der wenigstens einen Presswalze und sind an ihrer freien Endkante vorzugsweise gezahnt ausgebildet.

Vorzugsweise besitzen die Flügel bei der erfindungsgemäßen Ausführungsform eine zum freien Ende hin abnehmende Biegesteifigkeit, sodass die Flügel an ihren freien Enden vorzugsweise etwas elastisch ausgebildet sind.

Dies kann auf einfache Art und Weise auch bei Flügeln, die in axialer Richtung betrachtet aus einem über ihre gesamte radiale Erstreckung gleich dicken z.B. Blechmaterial bestehen, dadurch erreicht werden, dass der Flügel auf seiner bezüglich der Drehrichtung Rückseite in seinem mittleren Bereich abgestützt ist. Dies kann auf einfache Art und Weise durch die an dieser Rückseite anliegende hintere freie Endkante des anderen Flügels erfolgen, der sich an der Rotationsachse der Flügelwelle vorbei erstreckt bis zur Rückseite des anderen Flügels.

Durch diese spezifische Ausbildung der Zufuhr-Vorrichtung können die in diesem Fall in ihrer Längsrichtung zugeführten Hohlkörper auch bei einer relativ großen Dicke und damit meist auch Länge dieses Hohlkörpers von der Pressvorrichtung sehr stark flachgedrückt werden, was die Funktion der anschließenden Stauchvorrichtung und den dort auftretenden Staucheffekt wie dargelegt vergrößert.

Gerade bei relativ großen und damit langen Hohlkörpern kann somit eine starke Stauchung und damit Volumenreduzierung erreicht werden.

### c) Ausführungsbeispiele

Ausführungsformen gemäß der Erfindung sind im Folgenden beispielhaft näher beschrieben. Es zeigen:
- Figuren 1a, b:: unterschiedliche perspektivische Ansichten der ersten Bauform der Kompaktierungs-Vorrichtung,
- Figuren 2a, b:: Schnittdarstellungen durch die Kompaktierungs-Vorrichtung der Figuren 1a, b, geschnitten lotrecht zur Achsrichtung der darin enthaltenen Walzen,
- Figuren 3a - d:: vergrößerte Detaildarstellungen in einer Ansicht analog der Figuren 2 in unterschiedlichen Betriebszuständen bei der Bearbeitung eines Hohlkörpers,
- Figur 3b1:: eine Detailvergrößerung aus Figur 3b,
- Figur 3d1:: eine Detailvergrößerung aus Figur 3d,
- Figuren 4a, b:: eine Stauchwalze in Seitenansicht und Stirnansicht,
- Figuren 5a, b:: eine Presswalze in Seitenansicht und Stirnansicht,
- Figur 6:: eine Seitenansicht auf gemäß dem Montagezustand in Durchlaufrichtung je eine hintereinander angeordnete Presswalze und Stauchwalze mit Abstreifern dazwischen
- Figur 7a:: eine zweite, nicht-erfindungsgemäße Bauform der Kompaktierungs-Vorrichtung geschnitten lotrecht zur Achsrichtung der darin enthaltenen Presswalze,
- Figur 7b:: eine Detailvergrößerung aus Figur 7a,
- Figur 8:: eine dritte Bauform der Kompaktierungs-Vorrichtung geschnitten lotrecht zur Achsrichtung der darin enthaltenen Presswalze und Stauchwalze.

Der Grundaufbau der Stauchvorrichtung kann am besten anhand der Figuren 1a, b sowie Figur 2 beschrieben werden:
Wie am besten Figur 2a, b erkennen lässt, umfasst die Kompaktierungs-Vorrichtung
- zum einen eine Pressvorrichtung 1 zum Zusammenpressen von Hohlkörpern, umfassend zwei um parallele Rotationsachsen 1'a, 1'b nebeneinander gegenläufig rotierende und ineinander eingreifende Presswalzen 1a, b
- sowie eine in Durchlaufrichtung 10 stromabwärts der Pressvorrichtung 1 angeordnete Stauchvorrichtung 3 umfassend zwei um zueinander parallele Rotationsachsen 3'a, 3'b benachbart nebeneinander gegenläufig rotierende Stauchwalzen 3a, 3b, die entweder ebenfalls miteinander kämmen oder einen sehr geringen Stauchschlitz 5 zwischen sich aufweisen.

Die Presswalzen 1a, b sind gegenläufig in eine solche Richtung angetrieben, dass sie sich im einander benachbarten Umfangsbereich in Durchlaufrichtung 10 bewegen. Das gleiche gilt auch für die beiden Stauchwalzen 3a, b.

Der Pressschlitz 2, also der Durchgang zwischen den beiden Presswalzen 1a, 1b und der Stauchschlitz 5, also der Durchgang zwischen den beiden Stauchwalzen 3a, b, fluchten vorzugsweise zueinander, indem die beiden Walzenpaare eine zueinander fluchtende Mittelsenkrechte zur in dieser Ansicht eingezeichneten Verbindungslinie zwischen ihren jeweiligen Rotationsachsen 1'a, 1'b bzw. 3'a, 3'b aufweisen, die die Durchlaufrichtung 10 darstellt, und in diesem Fall nicht exakt vertikal sondern schräg von oben nach unten gerichtet ist.

In den Figuren 2a, b ist an jeder der Presswalzen 1a, b jeweils ein plattenförmiger Abstreifer 9 zu sehen, dessen Hauptebene in der Zeichenebene der Figur 2a, b liegt, und von denen sich in Blickrichtung der Figur 2 jeweils mehrere hintereinander eingreifend in die Nuten 8 (siehe Figur 5a, b), insbesondere in alle Nuten 8, befinden, und der zwischen der jeweiligen Presswalze 1a, b und einem Gegenkörper formschlüssig quer zur axialen Richtung in Position gehalten wird. Die Abstreifer 9 sind beispielsweise auch in Figur 3d1 und in Figur 6 dargestellt.

In Durchlaufrichtung 10 stromaufwärts der Pressvorrichtung 1 ist eine Zufuhrvorrichtung 20 zum Zuführen der zu bearbeitenden Hohlkörper 100.1a, 100.1b, vorgesehen, bestehend aus einer schräg abwärts in Richtung Pressschlitz 2 verlaufenden Flügel-Gleitfläche 23 sowie einer im Abstand zu dieser angeordneten Flügelwelle 17, deren Rotationsachse 17' ebenfalls parallel zu den Rotationsachsen 1'a, 1'b bzw. 3'a, 3'b der vier Walzen 1a, 1b bzw. 3a, 3b angeordnet ist, und die in einer solchen Drehrichtung antreibbar ist, dass die von der Flügelwelle 17 beidseits abstehenden beiden Flügel 17a, 17b auf der der Flügel-Gleitfläche 23 zugewandten Seite dazwischen befindliche Hohlkörper in Durchlaufrichtung schieben, also zu den beiden Walzenpaaren der Pressvorrichtung 1 und der nachgelagerten Stauchvorrichtung 3 befördern.

Wie am besten die Figuren 1a, b zeigen, sind alle vier Walzen 1a, b, 3a, b als auch die Flügelwelle 17 zwischen zwei Seitenwangen eines Gehäuses aufgenommen und gegenüber diesen gelagert und alle vier Walzen gemeinsam angetrieben von einer Antriebsvorrichtung 6, die einen Elektromotor 6a umfasst sowie einen elektrischen Anschlusskasten 7, wobei die gesamte Antriebsvorrichtung 6 auf einer Querplatte montiert ist, die sich in Querrichtung zu den beiden Seitenwangen erstreckt und mit beiden verschraubt ist.

Die Antriebsvorrichtung 6 treibt über Zahnräder und Kettentriebe alle vier Walzen 1a, b, 3a, b als auch die Flügelwelle 17 an, jedoch mit den im Folgenden angesprochenen unterschiedlichen Winkelgeschwindigkeiten.

Zu diesem Zweck treibt die Antriebsvorrichtung 6 über einen nah außerhalb der einen Seitenwange befindlichen Kettenantrieb die eine der beiden Presswalzen an, die ihrerseits über darauf drehfest befestigte Ritzel auch die andere Presswalze sowie die beiden Stauchwalzen 3a, b antreibt, während außerhalb der anderen Wange über einen weiteren Kettenantrieb die Flügelwelle 17 von der direkt angetriebenen Presswalze 1b aus angetrieben wird, ebenfalls über einen Kettentrieb.

Ferner ist zu erkennen, dass in diesem Fall der Achsabstand der beiden Presswalzen 1a, b der gleiche ist wie der beiden Stauchwalzen 3a, b, was aber für die Verwirklichung der Erfindung nicht zwingend erforderlich ist.

Der Durchlauf-Abstand 21 zwischen den parallel zueinander verlaufenden Verbindungslinien zwischen den beiden Rotationsachsen des Presswalzenpaares einerseits und des Stauchwalzenpaares andererseits - betrachtet in Achsrichtung wie in Figur 2a - ist nur geringfügig größer als der Mittelwert aus dem Durchmesser einer Presswalze und dem Durchmesser einer Stauchwalze.

An dieser Stelle soll klargestellt werden, dass aufgrund der zweidimensionalen Darstellung aus Vereinfachungsgründen von einer "Verbindungslinie" zwischen den beiden Rotationsachsen gesprochen wird, wobei natürlich klar sein sollte, dass es sich dabei geometrisch um eine Verbindungsebene handelt, die durch die beiden Rotationsachsen definiert wird.

Vorzugsweise sind einerseits die beiden Presswalzen 1a, b - zumindest in ihrem Wirkbereich, der später erläutert wird - und andererseits auch die beiden Stauchwalzen 3a, b in axialer Richtung betrachtet spiegelbildlich ausgebildet.

Die Figuren 2a, b unterscheiden sich dadurch, dass dabei die Flügelwelle 17 in einer jeweils anderen Drehlage dargestellt ist:
In Fig. 2b befindet sich die Flügelwelle 17 in einer solchen Drehlage, dass einer der Flügel 17a sich in der Position befindet, in der seine - in Achsrichtung betrachtet - frei endende Flügelkante 17a1 den geringstmöglichen Flügel-Abstand 24a zur Flügel-Gegenfläche 23 einnimmt.

In Fig. 2b ist die Flügelwelle 17 dagegen in einer solchen Lage gezeichnet, dass der freie Durchgang zwischen der Flügelwelle 17 und der Flügel-Gleitfläche 23 maximiert ist, also der größtmögliche Flügel-Abstand 24b dargestellt ist.

Abhängig davon, welcher kleinste und größte Flügel-Abstand 24a, b gewünscht wird, muss der Radius, also der Flugkreis, der frei endenden Kante 17a1, 17b1 der Flügel 17a, b zu der Rotationsachse 17' festgelegt werden sowie der Achsabstand 22 zwischen der Rotationsachse 17' der Flügelwelle 17 und der Flügel-Gleitfläche 23.

Die in diesem Fall nur zwei Flügel 17a, b, welche die Flügelwelle 17 aufweist, sind identisch gestaltet und an der Flügelwelle 17 montiert, sodass der radiale Abstand ihrer freien Endkanten zur Rotationsachse 17' der gleiche ist.

Die Figuren 3a - d zeigen - wiederum in einer Schnittdarstellung der Kompaktierungs-Vorrichtung mit Blickrichtung in Achsrichtung der Walzen 1a, b, 3a, b und/oder der Flügelwelle 17 - die Funktion des Zuführens, Zusammenpressens und Stauchens der zu bearbeitenden Hohlkörper 100.1a, 100.1b.

In Fig. 3a befindet sich ein noch unverformter großer Hohlkörper 100.1a in Form einer Kunststoff-Flasche in der Zufuhrvorrichtung 20, in der der noch unverformte Hohlkörper 100.1a auf der Flügel-Gleitfläche 23 aufliegt und auf dieser - in Richtung seiner größten Erstreckung 100' - nach unten rutscht, sodass sein unteres Ende schon die eine der beiden Presswalzen 1a, b berührt.

Wie zu erkennen, ist die kleinste Erstreckung 100" dieses Hohlkörpers 100.1a des größten zu verarbeitenden Hohlkörpers 100.1 immer noch kleiner als der größtmögliche Flügel-Abstand 24b zwischen der Flügelwelle 17 und der Flügel-Gleitfläche 23.

Die in Drehrichtung weisende Frontfläche des Flügels 17a weist in dem Bereich zwischen dem Zentralkörper der Flügelwelle 17, an dem er verschraubt ist, und seiner freien Endkante 17a1 - die wie in Figur 1b dargestellt eine Zahnung 25 aufweisen kann - etwa in der Mitte eine Biegung auf, sodass der freie Endbereich nach hinten, also in Drehrichtung nacheilend, gebogen ist gegenüber dem näher an dem Zentralkörper liegenden Bereich. Dieser Flügel 17a liegt etwa mit diesem Bereich mit seiner Frontfläche an der Oberseite des noch unverformten Behälters 100.1a an.

Bei Weiterdrehung der Flügelwelle 17, wie in Fig. 3b dargestellt, drückt dieser Flügel 17a zum einen den Hohlkörper 100.1a in Querrichtung 11 der Richtung seiner größten Erstreckung 100', insbesondere in Richtung seiner kleinsten Erstreckung 100", zusammen und gegen die Flügel-Gleitfläche 23 und zusätzlich weiter in Richtung der Pressvorrichtung 1, also des Presswalzenpaares 1a, b, die mit ihren Zähnen das sie kontaktierende Ende des Hohlkörpers 100.1a erfassen und zwischen sich, also durch den Pressschlitz 2, hindurchziehen und dabei zu einem etwa plattenförmigen Hohlkörper 100.2a verformen, wie in Fig. 3c dargestellt.

Dabei besitzt die Flügelwelle 17 eine mehrfach höhere Umfangsgeschwindigkeit als die Presswalzen 1a, b.

Da zwischen den Presswalzen 1a, b in aller Regel kein in Blickrichtung der Fig. 3b, c verbleibender freier Abstand besteht, sondern die Zähne der einen Presswalze 1a zwischen die Zähne der anderen Presswalze 1b eingreifen, ist der etwa plattenförmig verformte Hohlkörper 100.2a einerseits gewellt in Durchlaufrichtung 10, andererseits auch gewellt in Achsrichtung 1'a der Presswalzen 1a, b, wie in der Vergrößerung der Figur 3c1 zu erkennen. Zusätzlich sind durch deren Zähne 4.1 die in diesem plattenförmigen Zustand eng zueinander benachbart liegenden Wandabschnitte des plattenförmig verformten Hohlkörpers 100.2a teilweise durchschnitten, aber nur über eine begrenzte Schnittlänge, also perforiert.

Durch weiteres Hindurchziehen wird der plattenförmige Hohlkörper 100.2a immer weiter aus dem Pressschlitz 2 der Pressvorrichtung 1 vorstehen, und somit in den Stauchschlitz 5 zwischen den beiden nachfolgenden Stauchwalzen 3a, b hineinragen und von deren Zähnen 4.3 ergriffen werden, wie in Figur 3d und der Vergrößerung Figur 3d1 dargestellt.

Der Stauchschlitz 5 kann dabei - wie in Figur 3a dargestellt - in axialer Richtung betrachtet ein Abstand zwischen den Außenumfängen der Stauchwalzen 3a, b sein, bei gezahnten Stauchwalzen also ein freier Abstand zwischen den Flugkreisen von deren Zähnen 4.3, oder diese Außenumfänge bzw. Flugkreise können sich berühren oder fast berühren - mit einem Abstand, der deutlich geringer ist als die Dicke des gestauchten Hohlkörpers 100.3 -, wie in den Figuren 2a, b, 3b bis d dargestellt. Die Flugkreise der Zähne 4.3 können jedoch in radialer Richtung auch überlappen, sodass die Zähne 4.3 in Umfangsrichtung wechselseitig in die Lücken zwischen den Zähnen 4.3 der benachbarten Stauchwalzen eintauchen, wie in Figur 4b dargestellt.

Da die Umfangsgeschwindigkeit der Stauchwalzen 3a, b jedoch deutlich geringer ist als die Umfangsgeschwindigkeit der Presswalzen 1a, b, wird der von den Presswalzen 1a, b aus dem Pressschlitz 2 herausgeschobene plattenförmige Hohlkörper 100.2a zwischen dem Presswalzenpaar 1a, b und den Stauchwalzenpaar 3a, b entgegen der Durchlaufrichtung 10 gestaucht und in dieser - in Durchlaufrichtung 10 stark verkürzten - Länge der bereits gestauchte Hohlkörper 100.3a zwischen den Stauchwalzen 3a, b hindurchgeführt und dadurch erneut quer zur Durchlaufebene 10' - die die in Durchlaufrichtung 10 verlaufende Ebene die parallel zu den vier Rotationsachsen 1'a, 1'b, 3'a, 3'b liegt - zusammengedrückt zu einem gestauchten und zusätzlich in Querrichtung 11 zusammengedrückten Hohlkörper 100.4a.

Wie vor allem die Vergrößerung der Figur 3d1 zeigt, begrenzen die gegeneinander gerichteten Schmalseiten der plattenförmigen Abstreifer 9, die Abstreifer-Flächen 9', in Querrichtung 11 zur Durchlaufebene 10' einen Führungsschlitz 12, der in diesem Bereich die Verdickung des flachgedrückten Hohlkörpers 100. 2a begrenzt.

Da in Durchlaufrichtung 10 die Abstreifer 9 jedoch in einem Abstand 26 vor dem Außenumfang der Stauchwalzen 3a, b enden, ist in diesem Abstand 26 eine zusätzliche Verdickung des bereits sich stauchenden Hohlkörpers 100. 3a möglich, bevor dieser von den Stauchwalzen 3a, b erfasst und in Querrichtung 11 erneut wieder zusammengedrückt wird.

In dieser Schnittdarstellung der Figuren 3c, 3d, wird offensichtlich, dass dieser Endzustand des Hohlkörpers 100.4a - dessen Dimension in Blickrichtung dieser Figuren über alle drei Arbeitssituationen der Figur 3b, c, d abnimmt - ein stark verringertes Volumen gegenüber dem nur durch die Pressvorrichtung 1 zusammengedrückten, plattenförmigen Hohlkörper 100.2a besitzt, dessen Länge in Durchlaufrichtung im Wesentlichen der größten Erstreckung 100' des Hohlkörpers 100.1a entspricht.

In Fig. 3b ist zusätzlich neben dem maximal großen, durch die Kompaktiervorrichtung noch zu verarbeitenden, Hohlkörper 100.1a auch der kleinste durch die Vorrichtung noch zu bearbeitende Behälter 100.1b in Form einer Getränkedose dargestellt.

Um die Stauchwirkung zu optimieren, soll sichergestellt werden, dass die zu bearbeitenden Hohlkörper 100.1 jeweils in Richtung ihrer größten Erstreckung 100' eingezogen und in Durchlaufrichtung 10 durch die Vorrichtung geführt werden.

Aus diesem Grund ist die Breite des in Fig. 5a dargestellten axialen Wirkbereiches 1.1 der Presswalzen 1a, 1b kleiner gewählt als die längste Erstreckung 100' des kleinsten, also vor allem kürzesten, zur Verarbeitung vorgesehenen Behälters 100.1b, damit auch dieser zwangsweise in Richtung seiner größten Erstreckung 100' der Vorrichtung zugeführt werden muss.

Ferner ist in Fig. 3b zu erkennen, dass der in Fig. 2a dargestellte kleinste Flügel-Abstand 24a geringer ist als die kleinste Erstreckung 100" dieses kleinsten zu bearbeitenden Behälters 100.1b, damit auch bei einem solchen Behälter der Flügel 17a noch den Behälter 100.1b erfasst und in Richtung Pressvorrichtung 1 weiterschiebt und ihn dabei vorzugsweise auch noch in seiner Querrichtung, also in Richtung seiner geringsten Erstreckung 100", zusammendrückt. Denn gerade dieses Zusammendrücken setzt dem drehenden Flügel 17a, b den für die ausreichende Förderwirkung notwendigen Widerstand entgegen.

Dennoch können die Flügel 17a, b in ihrem Verlauf in Richtung zum freien Ende hin eine zunehmende Elastizität aufweisen.

Im vorliegenden Fall wird dies trotz gleichbleibender Wandstärke der in entgegengesetzte Richtungen von ihrer Befestigungsstelle am Zentralkörper radial überstehenden, plattenförmigen Flügel 17a, b erreicht, indem die Flügel 17a, b von ihrer Befestigungsstelle am Zentralkörper bis zu ihrer vorderen freien Endkante 17a1, 17b1 vorstehende z.B. Flügel 17b auf seiner Rückseite etwa im mittleren Bereich abgestützt wird, und zwar durch die hintere Endkante 17a2 eines, insbesondere des, anderen Flügels 17a, wobei es vorzugsweise nur zwei Flügel 17 a, b über den Umfang verteilt gibt.

Zu diesem Zweck sind die plattenförmigen, in Blickrichtung der Rotationsachse 17' zweifach mit ihren Endbereichen in die gleiche Richtung gekröpfte Flügel 17a, b, die in ihrem mittleren Bereich zwischen den beiden Kröpfungen mit dem Zentralkörper der Flügelwelle 17 verschraubt sind, wobei die Form und Dimensionierung der Flügel 17a, b eben so gewählt ist, dass jeder Flügel 17a, b mit seiner hinteren, freien Endkante 17a2, 17b2 die Rückseite des vorderen Bereiches des anderes Flügels 17b, a zwischen dessen Verschraubung am Grundkörper und dessen freier vorderer Endkante abstützt, vorzugsweise an der Rückseite von dessen vorderer Kröpfung.

Fig. 7a mit einer Ausschnittvergrößerung als Figur 7b zeigt eine wesentlich einfacher aufgebaute, zweite, nicht-erfindungsgemäße Bauform der Kompaktierungs-Vorrichtung.

Im Gegensatz zur ersten Bauform besteht die Pressvorrichtung 1 nur aus einer einzigen Presswalze 1a, die den Hohlkörper 100.1a zwischen dieser Presswalze 1a und einer im Abstand zu deren Umfang verlaufenden Press-Leitfläche 2' durch den Pressschlitz 2 zieht, wobei die Press-Leitfläche 2' vorzugsweise die Verlängerung der Flügel-Gleitfläche 23 der vorgelagerten Zufuhrvorrichtung 20 ist.

Auch die Stauchvorrichtung 3 ist wesentlich einfacher aufgebaut:
Sie besteht lediglich aus einem Anschlag 13 in Form einer Platte, die quer in den Bewegungsweg des aus der Pressvorrichtung 1 herausgeschobenen, flachgedrückten Hohlkörpers 100.2a hineinragt und diesen staucht zu einem gestauchten Hohlkörper 100. 3a.

Um dem zunehmenden, aus dem Pressschlitz 2 herausgeschobenen Material Rechnung zu tragen, ist dieser plattenförmige Anschlag 13 abseits der Durchlaufrichtung durch den Pressschlitz 2 schwenkbar gelagert und in Richtung Pressvorrichtung 1 mittels einer Feder 15 vorgespannt. Diese Stauchvorrichtung 3 ist also im Wesentlichen eine Bremsvorrichtung 16 für den aus der Pressvorrichtung 1 herausgeschobenen flachgedrückten Hohlkörper 100.2a.

Dadurch wird dieser zwar entgegen der Durchlaufrichtung 10 gestaucht, kann aber leicht seitlich ausbrechen, weshalb sich stromabwärts des Pressschlitzes 2 ein Führungsschlitz 12 anschließt, gebildet einerseits durch die Abstreifer-Flächen 9' der Abstreifer 9 der Presswalze 1a und andererseits eine Stauch-Leitfläche 5', die in der Verlängerung der Press-Leitfläche 2' in Durchlaufrichtung 10 über den Bereich der Presswalze 1a hinaus besteht.

Dennoch enden beide im Abstand vor dem plattenförmige Anschlag 13.

Vor allem aber wird - im Gegensatz zu der ersten Bauform - nach dem Stauchen der gestauchte Hohlkörper 100.3a nicht ein weiteres Mal in Querrichtung 11 zur Durchlaufrichtung 10 zusammengedrückt.

Somit wird eine so stark vereinfachte Vorrichtung auch bei weitem nicht denselben Kompaktierungserfolg erreichen wie die dargestellte erste Bauform der Vorrichtung und auch nicht so problemlos funktionieren.

Einen Mittelweg zwischen der ersten Bauform der Figuren 2 und 3 und der zweiten Bauform der Figur 7a, stellt die dritte Bauform gemäß Figur 8 dar:
Die Pressvorrichtung 1 ist dabei genauso aufgebaut wie bei der zweiten Bauform gemäß der Figuren 7a, b, allerdings mit dem Unterschied, dass die einzige vorhandene Presswalze 1a entweder bis unmittelbar an die Press-Leitfläche 2' heranreicht oder sogar in entsprechende, in Durchlaufrichtung 10 verlaufende, Nuten in dem Bauteil, hier einer Platte, deren Außenfläche die Press-Leitfläche 2' darstellt, eintaucht, um ein Durchschneiden der Wandung des Hohlkörpers 100.1a durch die Zähne 4.1 dieser Presswalze 1a zu bewirken.

Die Stauchvorrichtung 3 unterscheidet sich von denjenigen der Figuren 7a, b dadurch, dass sie keinen plattenförmigen Anschlag 13 aufweist, sondern eine rotierende Stauchwalze 3a analog der Stauch Walze 3a der ersten Bauform, die in Durchlaufrichtung nach der Presswalze 1a angeordnet ist, und einer im Abstand dazu gegenüberliegenden Stauch-Leitfläche 5', zwischen denen der Stauchschlitz 5 ausgebildet ist.

Die Stauch-Leitfläche 5' ist die Verlängerung der Press-Leitfläche 2'.

Die Bauform der Figur 8 kann man also sehen als die Hälfte links von Stauchschlitz 5 und Pressschlitz 2 der ersten Bauform gemäß der Figuren 2a, b, 3a bis c, wobei die Hälfte rechts davon ersetzt ist durch die Press-Leitfläche 2' und die anschließende Stauch-Leitfläche 5', die, vorzugsweise ohne Absatz, ineinander übergehen.

Somit wird bei dieser Bauform der Vorteil erzielt, dass der gestauchte Hohlkörper 100.3a durch diese Bauform der Stauchvorrichtung 3 zusätzlich nochmals quer zu Durchlaufrichtung 10 zusammengedrückt wird zu einem gestauchten und zusammengedrückten Hohlkörper 100.4a und dadurch weiter kompaktiert wird.

Die Figuren 4a, b, 5a, b zeigen eine Presswalze 1a und eine Stauchwalze 3a jeweils in Seitenansicht und Stirnansicht, sowie in Fig. 6 in ihrem Montagezustand zueinander:
Die Figuren 5a zeigt in der Seitenansicht, also quer zur Rotationsachse 1'a der dargestellten Presswalze 1a, zunächst den Wirkbereich 1.1 in der Mitte, in dem sich die in Umlaufrichtung mit Zähnen 4.1 besetzte Zahn-Ringbereiche 14 in axialer Richtung 1'a der Presswalze 1a mit Ringnuten 8 abwechseln, deren NutenGrund einen geringeren Durchmesser aufweist als der Basisdurchmesser 18 der Presswalze 1a, von dem aus die Zähne 4.1a nach außen ragen. Dabei sind die Nuten 8 in axialer Richtung vorzugsweise breiter als Zähne 4.1.

Stirnseitig anschließend an den Wirkbereich 1.1 sind die Lagerzapfen 1.2 axial abragend erkennbar, mit denen diese Presswalze 1a in den beiden Seitenwangen, wie sie in oder an den Figuren 1a, b erkennbar sind, gelagert ist.

Zusätzlich schließt sich daran stirnseitig an einen der Lagerzapfen 1.2 ein Fortsatz an, der auf seinem Umfang eine Vielzahn-Profilierung 1.3 besitzt, die dem Aufschieben und Fixieren eines Ritzels für den Ketten-Antrieb dieser Presswalze 1a dient.

Wie in Fig. 5a im rechten Teil angedeutet, ist die zweite Presswalze 1b hinsichtlich der Anordnung ihrer Zahn-Ringbereiche 14 und ihrer Nuten 8 zur ersten so angeordnet, dass deren Zähne 4.1 in die Nuten 8 der ersten Presswalze 1a radial eingreifen und umgekehrt, wobei vorzugsweise die Zähne 4.1 der einen Presswalze 1b radial nicht mehr als bis zum Basisdurchmesser 18 zwischen die Zahn-Ringbereiche 14 der anderen Presswalze 1b eintauchen, wie am besten in der Stirnansicht zweier miteinander kämmender solcher Presswalzen 1a und1b in Figur 5b zu erkennen.

Der Basisdurchmesser 18 ist in Fig. 5a stirnseitig außerhalb des in axialer Richtung jeweils letzten Zahn-Ringbereiches 14 vorhanden und dargestellt.

Um ein gutes Erfassen und Hineinziehen des zu bearbeitenden Hohlkörpers 100.1a/b zu erzielen, besitzen die über den Umfang vorzugsweise gleichmäßig verteilt angeordneten Zähne 4.1 jeweils eine mit dem freien radial äußeren Ende voreilende Frontflanke 4.1a, wodurch eine hakenartiger vorderer Endbereich des Zahnes 4.1 gebildet wird, der mit seiner scharfen radial äußeren Kante in das Wandmaterial des Behälters 100.1 eingreifen und einschneiden kann.

Die gemäß Figur 5b in Richtung der Rotationsachse 1'a betrachteten Einschnitte zwischen den Umfangsrichtung benachbarten Zähnen 4.1a eines Zahn-Ringbereiches 14 sind etwa U-förmig gestaltet, wobei die Übergänge von deren Flanken zu denen Boden stark gerundet sind, und die in Drehrichtung nach vorne weisende Frontflanke 4.1a dieser Vertiefung flacher verläuft als deren rückwärtige Kante, der Frontflanke 4.1a des nächsten Zahnes 4.1.

Diese Einschnitte verlaufen häufig wendel-förmig um die axiale Richtung 1'a der jeweiligen Presswalze 1a, b herum, sodass ein Hohlkörper nicht zeitgleich, sondern zeitlich beabstandet hintereinander von zwei in axialer Richtung benachbarten Zähnen 4.1 ergriffen wird, was die Belastung auf die Presswalzen 1a, b verringert.

Die Zahnhöhe in radialer Richtung entspricht also
- bezüglich des Basisdurchmessers 18 der Hälfte der Differenz zwischen dem Gesamtdurchmesser 19 der Presswalze 1a und dem Basisdurchmesser 18, und/oder
- bezüglich des Nutengrundes der Ringnuten 8 der Hälfte der Differenz zwischen dem Durchmesser des Nutengrundes und dem Gesamtdurchmesser 19 der Presswalze 1a.

In den Figuren 4a, b ist dagegen eine Stauchwalze 3a in Seitenansicht und zwei Stauchwalzen 3a, b miteinander kämmend, also in ihrem Zusammenwirken, in Stirnansicht dargestellt, aus der auch der Unterschied der Gestaltung gegenüber einer Presswalze 1a klar wird:
Gemeinsam ist zunächst, dass sich an den in Achsrichtung erstreckenden Wirkbereich 3.1 stirnseitig jeweils zentrisch überstehend ein Lagerzapfen 3.2 erstreckt und über den einen Lagerzapfen hinaus zusätzlich ein Fortsatz, auf dem sich wiederum eine Vielzahl-Profilierung 3.3 befindet.

Aus Fig. 4b wird zunächst klar, dass die in axialer Richtung erkennbare Neigung der Zähne 4.3 - die auch bei der Stauchwalze 3a über den Umfang und in axialer Richtung verteilt angeordnet sind - der Drehrichtung entgegengesetzt ist, während bei der Presswalze 1a, b die Neigung der Zähne 4.1 in Drehrichtung gerichtet ist. Dies verbessert die beabsichtigte Stauchwirkung oder Bremswirkung für den im Stauchschlitz 5 ankommenden plattenförmigen Hohlkörper 100.2.

Ferner ist erkennbar, dass die bei den Stauchwalzen 3a, 3b zwischen den Zahn-Ringbereichen 14 in axialer Richtung vorhandenen Abstände 8' zwischen den einzelnen Zähnen 4.3 nicht radial bis auf den Zahngrund nach unten reichen, also die in axialer Richtung 1'a verlaufende Rinne zwischen zwei in Umfangsrichtung benachbarten Zähnen 4.3 in axialer Richtung durchgeht und sich in deren Nutengrund keine in Umfangsrichtung verlaufende Nut befindet.

Des Weiteren ist in axialer Richtung die Erstreckung eines Zahn-Ringbereiches 14 wesentlich größer als die axiale Erstreckung der Abstände 8' zwischen den axial beabstandeten Zähnen 4.3.

Dementsprechend können die beiden benachbart um parallele Achsen 3'a, 3'b rotierenden Presswalzen 3a, b nur dadurch gegenseitig in Eingriff gelangen, dass sie - wie in Fig. 4b erkennbar - in ihrer wechselseitigen Drehlage so positioniert sind, dass im Stauchspalt 5 der in axialer Richtung betrachtete Zahn 4.3 der einen Presswalze 3a zwischen zwei in Umfangsrichtung benachbarte Zähne 4.3 der benachbarten Stauchwalze 3b eintaucht, aber den Basisdurchmesser 18 dieser anderen Presswalze 3b nicht erreicht und umgekehrt.

Der wechselseitige Abstand sowohl in radialer Richtung als auch in Umfangsrichtung wird für das Aufnehmen des Materials des dazwischen durchgeführten, bereits flachgedrückten Behälters 100.2 benötigt, im Gegensatz zu den Presswalzen gemäß Fig. 5a, b, bei denen ein Spiel in axialer Richtung zwischen benachbarten Zähnen 4.1 nicht zwingend erforderlich ist oder gar vermieden werden soll, um ein Durchschneiden des Wandmaterials des Behälters 100.2 zu bewirken.

Die andere, bevorzugte, Lösung besteht darin, dass zwischen den Flugkreisen der Zähne 4.3 der beiden Stauchwalzen 3a, b ein freier Durchgang als Stauchschlitz 5 verbleibt.

Fig. 6 zeigt in einer Seitenansicht entsprechend der Figuren 5a, 4a die Anordnung einer Presswalze 1a zu der benachbarten Stauchwalze 3a.

Dabei sind fest montierte, plattenförmige Abstreifer 9 eingezeichnet, die sich mit ihrer Hauptebene lotrecht zur Rotationsrichtung 1'a erstrecken und in jede der Nuten 8 der Presswalze 1a eintauchen und möglichst nahe an deren guten Grund heranreichen, um dort eventuell anhaftendes Material der Hohlkörper bei der Rotation der Presswalze 1a von dieser zu entfernen.

Für die darunter dargestellte Stauchwalze 3a sind nebeneinander zwei unterschiedliche Möglichkeiten dargestellt:
Im linken Bereich sind die Abstände 8' zwischen den Zähnen 4.3 dieser Stauchwalze 3a in Rotationsrichtung 3'a geringer als die Abstände zwischen den Zähnen 4.1 der Presswalze 1a und korrelieren mit diesen in axialer Richtung auch nicht.

Dementsprechend enden die Abstreifer 9 vor dem Außenumfang der Zähne 4.3 der Stauchwalze 3a, wobei sie sich in Blickrichtung der Figur 6 hinter dieser noch in Richtung der Rotationsrichtung 3'a fortsetzen.

In der rechten Hälfte dagegen fluchten die Nuten 8 der Presswalze 1a mit den Abständen 8' der Stauchwalze 3a in axialer Richtung, sodass die Abstreifer 9 mit ihren beiden Endbereichen einerseits in die Nuten 8 und andererseits in die Abstände 8' radial eintauchen, natürlich beabstandet zur Durchlaufebene 10', entlang der sich ja der flachgedrückte Hohlkörper bewegt.

Insbesondere ist der Abstandsgrund des in der Seitenansicht schräge Flanken aufweisenden Abstandes 8' zwischen den Zähnen 4.3 in axialer Richtung breit genug, um die Abstreifer 9 bis nahe an diesen Abstandsgrund heranreichen zu lassen.

### BEZUGSZEICHENLISTE

- 1: Pressvorrichtung
- 1a, b: Press-Walze
- 1' a, 1' b: Rotationsachse
- 1.1: Wirkbereich
- 1.2: Lagerzapfen
- 1.3: Vielzahnprofilierung
- 2: Press-Schlitz
- 2': Press-Leitfläche
- 3: Stauchvorrichtung
- 3a, b: Stauch-Walze
- 3' a, 3' b: Rotationsachse
- 3.1: Wirkbereich
- 3.2: Lagerzapfen
- 4,4.1,4.3: Zahn
- 4a: Frontflanke
- 4b: Außenkante
- 4c: Rundung, Abschrägung
- 5: Stauch-Schlitz
- 5': Stauch-Leitfläche
- 6: Antriebsvorrichtung
- 6a: Motor
- 7: Steuerung
- 8: Umfangs-Nut
- 8': Abstand
- 9: Abstreifer
- 10: Durchlaufrichtung
- 10': Durchlaufebene
- 11: Querrichtung
- 12: Führungsschlitz
- 13: Anschlag
- 14: Zahn-Ringbereich
- 15: Feder
- 16: Bremsvorrichtung
- 17: Flügelwelle
- 17': Rotationsachse
- 17a, b: Flügel
- 17a1, 17b1: vordere freie Endkante
- 17a2, 17b2: hintere freie Endkante
- 18: Basisdurchmesser
- 19: Gesamtdurchmesser
- 20: Zufuhr-Vorrichtung
- 21: Durchlauf-Abstand
- 22: Achs-Abstand
- 23: Flügel-Gegenelement, Flügel-Gleitfläche
- 24a: kleinster Flügelabstand
- 24b: größter Flügelabstand
- 25: Zahnung
- 26: Abstand

- 100.1: (unverformter) Hohlkörper
- 100.2: flach gedrückter, plattenförmiger Hohlkörper
- 100.3: gestauchter Hohlkörper
- 100.4: gestauchter und danach nochmals flach gedrückter Hohlkörper
- 100': größte Erstreckung
- 100": kleinste Erstreckung

## Patentansprüche

1. Vorrichtung zum Kompaktieren von Hohlkörpern (100.1), insbesondere Flaschen aus z.B. Kunststoff und/oder Dosen aus z.B. Metall, mit
a) einer Pressvorrichtung (1) zum Flachdrücken und gegebenenfalls Perforieren eines Hohlkörpers (100.1), wobei
b) in Durchlaufrichtung (10) stromabwärts der Pressvorrichtung (1) eine Stauchvorrichtung (3) angeordnet ist zum Stauchen des flachgedrückten, plattenförmigen Hohlkörpers (100.2) in einer der Richtungen der Hauptebene der Platte (100.2),
wobei die Pressvorrichtung (1)
- wenigstens eine rotierend antreibbare Presswalze (1a) umfasst zum Erfassen und Hindurchziehen eines Hohlkörpers (100.1) durch einen zwischen der Presswalze (1a) und einem Press-Gegenelement (1b) ausgebildeten Press-Schlitz (2) in Durchlaufrichtung (10), wodurch das Flachdrücken erfolgt,
die Stauchvorrichtung (3)
- wenigstens eine rotierend antreibbare erste Stauchwalze (3a) umfasst zum Erfassen und Hindurchziehen eines flachgedrückten Hohlkörpers (100.2) durch einen zwischen der Stauchwalze (3a) und einem Stauch-Gegenelement (3b) ausgebildeten Stauch-Schlitz (5) in Durchlaufrichtung (10), **dadurch gekennzeichnet, dass**
- die wenigstens eine Presswalze (1a) in einem Wirkbereich (1.1) über den Umfang verteilt radial über einen Basisdurchmesser (18) der Presswalze (1a) vorstehende Zähne (4) aufweist,
- die Zähne (4) innerhalb von mehreren, axial beabstandeten Zahn-Ringbereichen (14) ausgebildet sind, und
- in die axialen Abstände zwischen den Zahn-Ringbereichen (14) Abstreifer (9) mit ihrer Abstreifer-Fläche (9') etwa tangential zum Umfang des Grundkörpers der Walze (1a) und entgegen der Durchlaufrichtung (10) hineinragen.

2. Vorrichtung nach Anspruch 1,
**dadurch gekennzeichnet, dass**
- die Vorrichtung wenigstens eine Antriebsvorrichtung (6) zum Antreiben der Pressvorrichtung (1) und/oder der Stauchvorrichtung (3) aufweist und
- insbesondere eine Steuerung zum Steuern der wenigstens einen Antriebsvorrichtung (6),
und/oder
- die Stauchvorrichtung (3) angeordnet ist zum Stauchen des flachgedrückten, plattenförmigen Hohlkörpers (100.2) in oder entgegen der Durchlaufrichtung (10).
(Pressvorrichtung = wenigstens eine Presswalze)

3. Vorrichtung nach einem der vorhergehenden Ansprüche,
**dadurch gekennzeichnet, dass**
- das Press-Gegenelement (1b)
- entweder eine, insbesondere feststehende, Press-Leitfläche (2') aufweist
- oder eine zweite drehbare, insbesondere rotierend gegenläufig zur ersten Presswalze (1a) antreibbare, Presswalze (1b) ist.

4. Vorrichtung nach einem der vorhergehenden Ansprüche,
**dadurch gekennzeichnet, dass**
- der Press-Schlitz (2) in Durchlaufrichtung (10) betrachtet überall gleich breit ist, indem die breiteste Stelle maximal 20 % breiter ist als die engste Stelle, und/oder
- die Rotationsachsen (1'a, 1'b) der Presswalzen (1a, b) parallel zueinander angeordnet sind.

5. Vorrichtung nach einem der vorhergehenden Ansprüche, **dadurch gekennzeichnet, dass**
- das Stauch-Gegenelement (3b)
- entweder eine, insbesondere feststehende, Stauch-Leitfläche (5') umfasst
- oder eine zweite drehbare, insbesondere rotierend gegenläufig zur ersten Stauchwalze (3a) rotierend antreibbare, Stauchwalze (3b) ist.

6. Vorrichtung nach einem der vorhergehenden Ansprüche,
**dadurch gekennzeichnet, dass**
- der Stauch-Schlitz (5) auf der Durchlaufrichtung (10) angeordnet ist und/oder so positioniert ist, dass ein zwischen den Presswalzen (1a, b) in Durchlaufrichtung (10) hindurchbewegter, flach gedrückter Hohlkörper (100.2) zwangsweise in den Stauch-Schlitz (5) hineinragt und von der wenigstens einen rotierenden Stauchwalze (3a) erfasst wird,
- wenigstens eine Antriebs-Vorrichtung (6) vorhanden ist, die in der Lage ist, die wenigstens eine Stauchwalze (3a), insbesondere beide Stauchwalzen (3a, b), mit geringerer Umfangsgeschwindigkeit anzutreiben als die Umfangsgeschwindigkeit der beiden Presswalzen (1a, b).

7. Vorrichtung nach Anspruch 5 und gewünschtenfalls nach Anspruch 6, **dadurch gekennzeichnet, dass**
- die Rotationsachse (3'a) der ersten Stauchwalze (3a), insbesondere auch die Rotationsachse (3'b) der zweiten Stauchwalze (3b), entweder etwa parallel oder auch im Winkel, insbesondere im rechten Winkel zu den Rotationsachsen (1'a, 1'b) der Presswalzen (1a, b) angeordnet ist, und/oder
- die Walzen (1a, b, 3a, b) in Richtung ihrer Rotationsachsen (1'a, 1'b, 3*a, 3'b) im mittleren Bereich einen Wirkbereich (1.1, 3.1) und stirnseitig axial über den Wirkbereich hinaus ragende Lagerzapfen (1.2, 3.2) aufweisen, wobei der Wirkbereich (1.1, 3.1) in seiner axialen Richtung kürzer ist als die größte Erstreckung (100') des kleinsten zur Bearbeitung vorgesehenen Hohlkörpers (100.1b).

8. Vorrichtung nach einem der vorhergehenden Ansprüche,
**dadurch gekennzeichnet, dass**
- die wenigstens eine Stauchwalze (3a, b) im Wirkbereich (3.1) über den Umfang verteilt radial über den Basisdurchmesser (18) der Walze im Wirkbereich (3.1) vorstehende Zähne (4) aufweisen und
- insbesondere die Zähne (4) der einen Presswalze (1a) in radialer Richtung in die axialen Abstände zwischen den Zahn-Ringbereichen (14) der benachbarten Presswalze (1b) eintauchen.

9. Vorrichtung nach einem der vorhergehenden Ansprüche,
**dadurch gekennzeichnet, dass**
der Durchlauf-Abstand (9) zwischen der Pressvorrichtung (1) und der Stauchvorrichtung (3), insbesondere zwischen der jeweils engsten Stelle des Press-Schlitzes (2) und des Stauch-Schlitzes (5),
- kürzer ist als die in Durchlaufrichtung (10) gemessene Länge (100') des kürzesten zur Bearbeitung vorgesehenen, flach gedrückten Hohlkörpers (100.2b), insbesondere kürzer ist als die größte Längserstreckung (100') des kürzeste unverformten Hohlkörpers (100.1b)
und/oder
- mindestens so groß ist, dass beim Bearbeiten des in Durchlaufrichtung (10) längsten vorgesehenen Hohlkörpers (100.1) die Stauchung noch nicht so stark ist, dass an den Biegestellen des gestauchten Hohlkörpers (100.3a), sofern er aus Kunststoff besteht, Weißbruch auftritt, insbesondere an mehr als 10 % der Biegestellen.

10. Vorrichtung nach einem der vorhergehenden Ansprüche,
**dadurch gekennzeichnet, dass**
- die Zähne (4.1) der wenigstens einen Presswalze (1a, b) betrachtet in ihrer axialen Richtung (1'a, 1' b) eine in Drehrichtung weisende Frontflanke (4. 1a) aufweisen, die radial zur axialen Richtung (1'a, 1'b) steht oder deren freies äußeres Ende gegenüber dem inneren Ende in Drehrichtung weiter vorne liegt, und/oder
- die Zähne (4.1) der wenigstens einen Presswalze (1a), insbesondere abhängig von der Wandstärke der zur Bearbeitung vorgesehenen Hohlkörper (100.1), so dimensioniert und positioniert sind, insbesondere relativ zu der anderen Presswalze (1b), dass beim Hindurchführen durch die Pressvorrichtung (1) wenigstens eine Wandung des Hohlkörpers (100.2), vorzugsweise beide Wandungen, von den Zähnen (4.1) Durchdrungen werden, insbesondere Durchschnitten werden.

11. Vorrichtung nach Anspruch 8 und gewünschtenfalls nach Anspruch 9 oder 10,
**dadurch gekennzeichnet, dass**
- die Zähne (4.3) der wenigstens einen Stauchwalze (3a, b) in Umfangsrichtung betrachtet am Übergang von ihren Außenkanten (4b) zu ihren seitlichen Flanken eine Rundung oder Abschrägung (4c) aufweisen,
- oder eventuell vorhandene Umfangs-Nuten (8) zwischen den Zahn-Ringbereichen (14.1, 14.3) in Umfangsrichtung betrachtet am Übergang von ihrem Nutboden zu ihren seitlichen Nutflanken eine Rundung oder Abschrägung (4c) aufweisen.

12. Vorrichtung nach einem der vorhergehenden Ansprüche,
**dadurch gekennzeichnet, dass**
- die Abstreifer (9) mit ihrer Abstreifer-Fläche (9') etwa tangential zum Umfang des Grundkörpers der Walze und entgegen der Durchlaufrichtung (10) in Umfangsnuten (8) zwischen den Zahn-Ringbereichen (14) hineinragen,
- insbesondere die Abstreifer (9) der wenigstens einen Press-Walze (1a) bis möglichst nah an die Stauch-Vorrichtung (3), insbesondere den Umfang der wenigstens einen Stauch-Walze (3a), heranreichen, und insbesondere in die axialen Abstände zwischen die Zahn-Ringbereiche (14) der wenigstens einen Stauch-Walze (3a) hineinreichen.

13. Vorrichtung nach einem der vorhergehenden Ansprüche,
**dadurch gekennzeichnet, dass**
der durch die Abstreifer-Flächen (9') der axial beabstandeten Abstreifer (9) und gegebenenfalls eine gegenüberliegende Stauch-Leitfläche (5') begrenzte Führungsschlitz (12) sich in Durchlaufrichtung (10) - betrachtet in axialer Richtung - erweitert.

14. Vorrichtung nach einem der vorhergehenden Ansprüche,
**dadurch gekennzeichnet, dass**
- in Durchlaufrichtung (10) stromaufwärts der Pressvorrichtung (1) eine rotierend antreibbare Flügelwelle (17) mit ihrer Rotationsachse (17') etwa parallel zum Press-Schlitz (2) und gegenüber einem Flügel-Gegenelement (23), insbesondere einer Zufuhr-Gleitfläche (18), angeordnet ist, deren Flügel (17a, b) mit den freien Enden in Drehrichtung nacheilend gekrümmt oder polygonzugartig - in Richtung der Rotationsachse (17') betrachtet - ausgebildet sind, und insbesondere
- die Flügelwelle (17) in einem solchen Achs-Abstand (22) zum Press-Schlitz (2) und zum Flügel-Gegenelement (23) angeordnet ist, dass bei Antrieb der Flügelwelle (17) in die entsprechende Drehrichtung die Flügel (17a, b) einen auf dem Flügel-Gegenelement (18) aufliegenden Hohlkörper (100.1) in Richtung Press-Schlitz (2) drücken.

15. Vorrichtung nach Anspruch 14,
**dadurch gekennzeichnet, dass**
- der geringstmögliche Flügel-Abstand (24a) zwischen dem freien Ende eines Flügels (17 a, b) und dem Flügel-Gegenelement (23) kleiner ist als die kleinste Erstreckung (100") des dünnsten und/oder kleinsten zur Bearbeitung vorgesehenen Hohlkörpers (100.1b)
und/oder
- der größtmögliche Flügel-Abstand (24a) zwischen der Flügelwelle (17) und dem Flügel-Gegenelement (23) größer ist als die größte Erstreckung (100') des dicksten und/oder größten zur Bearbeitung vorgesehenen Hohlkörpers (100.1a).

16. Vorrichtung nach Anspruch 14 und gewünschtenfalls nach Anspruch 15, **dadurch gekennzeichnet, dass**
- die Flügel (17a, b) sich in axialer Richtung der Flügelwelle (17) über mindestens 60%, besser mindestens 70% besser mindestens 80% besser mindestens 90% der Länge des Wirkbereiches (1.1) der wenigstens einen Presswalze (1a) erstrecken,
und/oder
- die freie Endkante der Flügel (17 a, b) eine Zahnung (25) aufweist, und/oder
- die Flügel (17a, b) zu ihrem freien Ende hin eine abnehmende Biegesteifigkeit quer zu ihrer Hauptebene aufweisen,
und insbesondere
- jeder Flügel (17a, b) betrachtet in axialer Richtung in seiner radialen Verlaufsrichtung im mittleren Bereich in Gegen-Richtung zur Drehrichtung, also auf seiner Rückseite, abgestützt ist, insbesondere durch das an seiner Rückseite anliegende hintere freie Ende eines anderen Flügels (17b, a).

17. Vorrichtung nach einem der vorhergehenden Ansprüche,
**dadurch gekennzeichnet, dass**
die Stauchvorrichtung (3) einen quer zu Durchlaufrichtung (10), im Bewegungsweg des flachgedrückten, plattenförmigen Hohlkörpers (100.2) angeordneten, Anschlag (13) umfasst, der
- quer zur Durchlaufrichtung (10) aus dem Bewegungsweg des flachgedrückten, plattenförmigen Hohlkörpers (100.2) heraus bewegbar, insbesondere gesteuert bewegbar, ist,
- insbesondere entgegen der Durchlaufrichtung kraft-beaufschlagt ist, insbesondere mittels einer Feder (15) oder einer Bremsvorrichtung (16), und/oder
- der Anschlag (13) in Durchlaufrichtung (10) beweglich, insbesondere gesteuert bewegbar, ausgebildet ist.

18. Verfahren zum Kompaktieren von Hohlkörpern, insbesondere Flaschen aus z.B. Kunststoff und/oder Dosen aus z.B. Metall, mit einer Vorrichtung nach einem der vorhergehenden Ansprüche, indem
- der Hohlkörper (100.1) flachgedrückt wird, - anschließend der flachgedrückte, etwa plattenförmige, Hohlkörper (100.2) in einer der Richtungen der Hauptebene der Platte (100.2) gestaucht wird, wobei
- der flachgedrückte Hohlkörper (100.2) durch einen Stauch-Schlitz (5) hindurchbewegt wird, indem der flachgedrückte Hohlkörper (100.2) durch wenigstens eine den Stauch-Schlitz (5) seitlich begrenzende rotierende Stauchwalze (3a) ergriffen und durch den Stauch-Schlitz (5) hindurchgezogen wird.

19. Verfahren nach Anspruch 18,
**dadurch gekennzeichnet, dass**
- das Stauchen des flachgedrückten Hohlkörpers (100.2) zumindest begonnen wird, noch bevor das Flachdrücken des Hohlkörpers (100.1) beendet ist, und/oder
- das Stauchen des flachgedrückten Hohlkörpers (100.2) spätestens dann beendet wird, wenn das Flachdrücken des Hohlkörpers (100) beendet wird, und/oder
- der flachgedrückte, etwa plattenförmige, Hohlkörper (100.2) in der größten Längserstreckung (100.2') des flachgedrückten Hohlkörpers (100.2) gestaucht wird.

20. Verfahren nach einem der vorhergehenden Verfahrensansprüche, **dadurch gekennzeichnet, dass**
- das Flachdrücken des unverformten Hohlkörpers (100.1) durchgeführt wird mittels Hindurchziehen des unverformten Hohlkörpers (100.1) durch den Press-Schlitz (2) zwischen wenigstens einer, rotierend angetriebenen Presswalze (1a) und einem Press-Gegenelement (1b), insbesondere einer gegenläufig rotierenden zweiten Presswalze (1b),
und/oder
- das Stauchen durchgeführt wird mittels Abbremsen des vorderen Endes des flachgedrückten Hohlkörpers (100.2) in Durchlaufrichtung (10) gegenüber dessen Durchlaufgeschwindigkeit durch den Press-Schlitz (2),
- insbesondere mittels Hindurchziehen, ohne Schlupf, des flachgedrückten Hohlkörpers (100.2) stromabwärts des Press-Schlitzes (2) durch den Stauch-Schlitz (5).

21. Verfahren nach einem der vorhergehenden Verfahrensansprüche, **dadurch gekennzeichnet, dass**
- die flachgedrückten, plattenförmigen Hohlkörper (100.2) dem Stauch-Schlitz (5) in einer der Richtungen der Hauptebene der Platte (100.2), insbesondere in Richtung der größten Längserstreckung (100') des Hohlkörpers (100) im Ausgangszustand, zugeführt werden, und/oder
- die zu bearbeitenden Hohlkörper (100. 1) dem Press-Schlitz (2) in Richtung ihrer größten Längserstreckung (100') zugeführt werden.

22. Verfahren nach einem der vorhergehenden Verfahrensansprüche, **dadurch gekennzeichnet, dass**
- die Vorrichtung so betrieben wird, dass die Durchlaufgeschwindigkeit durch den Stauch-Schlitz (5) weniger als die Hälfte, vorzugsweise weniger als 1/3, der Durchlaufgeschwindigkeit durch den Press-Schlitz (2) beträgt,
- insbesondere die Umfangsgeschwindigkeit der wenigstens einen Stauch-Walze (3a) im Betrieb der Vorrichtung weniger als die Hälfte, vorzugsweise weniger als 1/3 der Umfangsgeschwindigkeit der wenigstens einen Press-Walze (1a) beträgt.

23. Verfahren nach einem der vorhergehenden Verfahrensansprüche, **dadurch gekennzeichnet, dass**
- vor dem Flachdrücken der Hohlkörper (100.1) heran transportiert wird, insbesondere mittels der Flügel (17a, b) einer Flügelwelle (17), und
- die Vorrichtung so gesteuert wird, dass die Umfangsgeschwindigkeit der Flügel (17a, b) der Flügelwelle (17) im Betrieb der Vorrichtung mindestens doppelt so groß, besser mindestens dreimal so groß ist wie die Durchlaufgeschwindigkeit durch den Press-Schlitz (2), insbesondere wie die Umfangsgeschwindigkeit der wenigstens einen Press-Walze (1a).

## Claims

1. Device for compacting hollow bodies (100.1), in particular bottles of e.g. plastic and/or cans of e.g. metal, having
a) a pressing device (1) for flattening and optionally perforating a hollow body (100.1), wherein
b) an upsetting device (3) is arranged downstream of the pressing device (1) in the direction of passage (10) for upsetting the flattened, plate-shaped hollow body (100.2) in one of the directions of the main plane of the plate (100.2),
wherein the pressing device (1) contains
- at least one rotatably drivable pressing roller (1a) for gripping and drawing a hollow body (100.1) through a pressing slot (2) formed between the pressing roller (1a) and a pressing counter-element (1b) in the direction of passage (10), whereby the flattening takes place,
the upsetting device (3) contains
- at least one rotatably drivable first upsetting roller (3a) for gripping and drawing a flattened hollow body (100.2) through an upsetting slot (5) formed between the upsetting roller (3a) and an upsetting counter-element (3b) in the direction of passage (10),
**characterised in that**
- the at least one pressing roller (1a) has teeth (4) distributed over the circumference and projecting radially beyond a base diameter (18) of the pressing roller (1a) in an active region (1.1),
- the teeth (4) are formed within a plurality of axially spaced tooth annular regions (14), and
- scrapers (9) project into the axial spacings between the tooth ring regions (14) with their scraper surface (9') approximately tangentially to the circumference of the base body of the pressing roller (1a) and against the direction of passage (10).

2. Device according to claim 1,
**characterised in that**
- the device has at least one drive device (6) for driving the pressing device (1) and/or the upsetting device (3), and
- in particular a control for controlling the at least one drive device (6),
and/or
- the upsetting device (3) is arranged for upsetting the flattened, plate-shaped hollow body (100.2) in or against the direction of passage (10).
(Compression device = at least one compression roller)

3. Device according to one of the preceding claims,
**characterised in that**
- the press counter-element (1b)
- either has one, in particular fixed, pressing guide surface (2')
- or is a second rotatable pressing roller (1b), in particular one that can be driven in rotation in the opposite direction to the first pressing roller (1a).

4. Device according to one of the preceding claims,
**characterised in that**
- the pressing slot (2), viewed in the direction of passage (10), is the same width everywhere, **in that** the widest width is at most 20% wider than the narrowest width,
and/or
- the axes of rotation (1'a, 1'b) of the pressing rollers (1a, b) are arranged parallel to each other.

5. Device according to one of the preceding claims,
**characterized in that**
- the upsetting counter-element (3b)
- either one, in particular fixed, upsetting guide surface (5')
- or is a second rotatable upsetting roller (3b), in particular one that can be driven in rotation in the opposite direction to the first upsetting roller (3a).

6. Device according to one of the preceding claims,
**characterized in that**
- the upsetting slot (5) is arranged on the direction of passage (10) and/or is positioned in such a way that a flattened hollow body (100.2) moved through between the pressing rollers (1a, b) in the direction of passage (10) forcibly projects into the upsetting slot (5) and is gripped by the at least one rotating upsetting roller (3a),
- at least one drive device (6) is provided which is capable of driving the at least one upsetting roller (3a), in particular both upsetting rollers (3a, b), at a lower circumferential speed than the circumferential speed of the two pressing rollers (1a, b).

7. Device according to claim 5 and, if desired, according to claim 6,
**characterized in that**
- the axis of rotation (3'a) of the first upsetting roller (3a), in particular also the axis of rotation (3'b) of the second upsetting roller (3b), is arranged either approximately parallel or at an angle, in particular at right angles, to the axes of rotation (1'a, 1'b) of the pressing rollers (1a, b), and/or
- the rollers (1a, b, 3a, b) have, in the direction of their axes of rotation (1'a, 1'b, 3*a, 3'b), an active region (1.1, 3.1) in the central region and bearing journals (1.2, 3.2) projecting axially beyond the active region at the end face, the active region (1.1, 3.1) being shorter in its axial direction than the greatest extent (100') of the smallest hollow body (100.1b) provided for machining.

8. Device according to any one of the preceding claims,
**characterised in that**
- the at least one upsetting roller (3a, b) in the effective region (3.1) has teeth (4) which project radially over the base diameter (18) of the roller in the active region (3.1) and are distributed over the circumference, and
- in particular the teeth (4) of the one pressing roller (1a) penetrate in the radial direction into the axial distances between the tooth-ring regions (14) of the neighbouring pressing roller (1b).

9. Device according to one of the preceding claims,
**characterized in that**
the passage distance (9) between the pressing device (1) and the upsetting device (3), in particular between the respective narrowest area of the pressing slot (2) and the upsetting slot (5),
- is shorter than the length (100'), measured in the direction of passage (10), of the shortest flattened hollow body (100.2b) intended for processing, in particular shorter than the greatest longitudinal extent (100') of the shortest undeformed hollow body (100.1b)
and/or
- is at least so great that, when the longest hollow body (100.1) provided in the direction of passage (10) is processed, the compression is not yet so great that white fracture occurs at the bending areas of the compressed hollow body (100.3a), if it is made of plastic, in particular at more than 10% of the bending areas.

10. Device according to one of the preceding claims,
**characterized in that**
- the teeth (4.1) of the at least one pressing roller (1a, b), viewed in their axial direction (1'a, 1' b), have a front flank (4.1a) which points in the direction of rotation and is radial to the axial direction (1'a, 1'b) or whose free outer end is further forward in the direction of rotation than the inner end, and/or
- the teeth (4.1) of the at least one pressing roller (1a) are dimensioned and positioned, in particular relative to the other pressing roller (1b), in such a way, in particular depending on the wall thickness of the hollow body (100.1) intended for processing, that when passing through the pressing device (1) at least one wall of the hollow body (100.2), preferably both walls, are penetrated, in particular cut through, by the teeth (4.1).

11. Device according to claim 8 and, if desired, according to claim 9 or 10, **characterized in that**
- the teeth (4.3) of the at least one upsetting roller (3a, b), viewed in the circumferential direction, have a rounding or chamfer (4c) at the transition from their outer edges (4b) to their lateral flanks,
- or possibly existing circumferential grooves (8) between the tooth-ring regions (14.1, 14.3), viewed in the circumferential direction, have a rounding or chamfer (4c) at the transition from their groove bottom to their lateral groove flanks.

12. Device according to one of the preceding claims,
**characterised in that**
- the scrapers (9) project with their scraper surface (9') approximately tangentially to the circumference of the base body of the roller and against the direction of passage (10) into circumferential grooves (8) between the tooth-ring regions (14),
- in particular the scrapers (9) of the at least one press roll (1a) extend as close as possible to the upsetting device (3), in particular the circumference of the at least one upsetting roller (3a), and in particular extend into the axial spacings between the tooth-ring regions (14) of the at least one upsetting roller (3a).

13. Device according to one of the preceding claims,
**characterized in that**
the guide slot (12) delimited by the scraper surfaces (9') of the axially spaced scrapers (9) and possibly an opposite upsetting guide surface (5') widens in the direction of passage (10) - viewed in the axial direction.

14. Device according to one of the preceding claims,
**characterised in that**
- a rotationally drivable impeller (17) is arranged upstream of the pressing device (1) in the direction of passage (10) with its axis of rotation (17') approximately parallel to the pressing slot (2) and opposite a impeller counter-element (23), in particular a feed sliding surface (18), the impeller blades (17a, b) of which impeller (17) are curved with the free ends lagging in the direction of rotation or are formed in the manner of a polygon as viewed in the direction of the axis of rotation (17'), and in particular
- the impeller (17) is arranged at such an axial distance (22) from the press slot (2) and from the vane counter-element (23) that, when the impeller (17) is driven in the corresponding direction of rotation, the impeller blades (17a, b) press a hollow body (100.1) resting on the impeller counter-element (18) towards the press slot (2).

15. Device according to claim 14,
**characterized in that**
- the smallest possible impeller blades distance (24a) between the free end of a impeller blade (17a, b) and the impeller counter-element (23) is smaller than the smallest extension (100") of the thinnest and/or smallest hollow body (100.1b) provided for machining
and/or
- the greatest possible impeller blade distance (24a) between the impeller (17) and the impeller counter-element (23) is greater than the greatest extension (100') of the thickest and/or largest hollow body (100.1a) intended for machining.

16. Device according to claim 14 and, if desired, according to claim 15, **characterized in that**
- the impeller blades (17a, b) extend in the axial direction of the impeller (17) over at least 60%, preferably at least 70%, preferably at least 80%, preferably at least 90% of the length of the active area (1.1) of the at least one pressing roller (1a), and/or
- the free end edge of the impeller blades (17a, b) has a toothing (25), and/or
- the impeller blades (17a, b) have a decreasing bending stiffness transverse to their main plane towards their free end,
and in particular
- each impeller (17a, b), viewed in the axial direction in its radial direction of travel, is supported in the central region in the opposite direction to the direction of rotation, i.e. on its rear side, in particular by the rear free end of another impeller blade (17b, a) resting against its rear side.

17. Device according to one of the preceding claims,
**characterized in that**
the upsetting device (3) comprises a stop (13) which is arranged transversely to the direction of passage (10), in the path of movement of the flattened, plate-shaped hollow body (100.2), and which
- movable, in particular movable in a controlled manner, out of the path of movement of the flattened, plate-shaped hollow body (100.2) transversely to the direction of passage (10),
- in particular is subjected to force against the direction of travel, in particular by means of a spring (15) or a braking device (16),
and/or
- the stop (13) is movable, in particular controllably movable, in the throughput direction (10).

18. Method for compacting hollow bodies, in particular bottles made of e.g. plastic and/or cans made of e.g. metal, with a device according to one of the preceding claims, in that
- the hollow body (100.1) is flattened,
- subsequently the flattened, for example plate-shaped, hollow body (100.2) is compressed in one of the directions of the main plane of the plate (100.2),
wherein
- the flattened hollow body (100.2) is moved through an upsetting slot (5) by gripping the flattened hollow body (100.2) by at least one rotating upsetting roller (3a) laterally delimiting the upsetting slot (5) and drawing it through the upsetting slot (5).

19. Method according to claim 18,
**characterized in that**
- the upsetting of the flattened hollow body (100.2) is at least started before the flattening of the hollow body (100.1) has ended,
and/or
- the upsetting of the flattened hollow body (100.2) is ended at the latest when the flattening of the hollow body (100) is ended,
and/or
- the flattened, for example plate-shaped, hollow body (100.2) is upset in the greatest longitudinal extension (100.2') of the flattened hollow body (100.2).

20. Process according to one of the preceding process claims,
**characterised in that**
- the flattening of the undeformed hollow body (100.1) is carried out by drawing the undeformed hollow body (100.1) through the pressing slot (2) between at least one rotationally driven pressing roller (1a) and a press counter-element (1b), in particular a second pressing roller (1b) rotating in opposite directions,
and/or
- the upsetting is carried out by braking the front end of the flattened hollow body (100.2) in the direction of passage (10) with respect to its speed of passage through the press slot (2),
- in particular by pulling the flattened hollow body (100.2) downstream of the pressing slot (2) through the upsetting slot (5) without slippage.

21. Process according to one of the preceding process claims, **characterized in that**
- the flattened, plate-shaped hollow bodies (100.2) are fed to the upsetting slot (5) in one of the directions of the main plane of the plate (100.2), in particular in the direction of the greatest longitudinal extent (100') of the hollow body (100) in the initial state, and/or
- the hollow bodies (100.1) to be machined are fed to the pressing slot (2) in the direction of their greatest longitudinal extent (100').

22. Process according to one of the preceding process claims,
**characterized in that**
- the device is operated in such a way that the speed of passage through the upsetting slot (5) is less than half, preferably less than 1/3, of the speed of passage through the pressing slot (2),
- in particular the circumferential speed of the at least one upsetting roller (3a) during operation of the device is less than half, preferably less than 1/3, of the circumferential speed of the at least one pressing roller (1a).

23. Process according to one of the preceding process claims,
**characterized in that**
- prior to flattening, the hollow body (100.1) is transported towards it, in particular by means of the blades (17a, b) of a blade shaft (17), and
- the device is controlled in such a way that the circumferential speed of the impeller blades (17a, b) of the impeller (17) during operation of the device is at least twice as great, preferably at least three times as great, as the speed of passage through the pressing slot (2), in particular as the circumferential speed of the at least one pressing roller (1a).

## Revendications

1. Dispositif pour compacter des corps creux (100.1), en particulier des bouteilles en matière plastique et/ou des boîtes en métal, par exemple, avec
a) un dispositif de pressage (1) pour le pressage à plat et éventuellement la perforation d'un corps creux (100.1), dans lequel
b) un dispositif de refoulement (3) est disposé en aval du dispositif de pressage (1) dans la direction de passage (10) pour refouler le corps creux (100.2) aplati en forme de plaque dans l'une des directions du plan principal de la plaque (100.2),
dans lequel le dispositif de pressage (1)
- comprend au moins un rouleau de compression (1a) pouvant être entraîné en rotation pour saisir et faire passer un corps creux (100.1) à travers une fente de pressage (2) formée entre le rouleau de compression (1a) et un contre-élément de pressage (1b) dans la direction de passage (10), ce qui permet d'effectuer le pressage à plat, le dispositif de refoulement (3)
- comprend au moins un premier rouleau de refoulement (3a) pouvant être entraîné en rotation pour saisir et faire passer un corps creux aplati (100.2) à travers une fente de refoulement (5) formée entre le rouleau de refoulement (3a) et un contre-élément de refoulement (3b) dans la direction de passage (10),
**caractérisé en ce que**
- ledit au moins un rouleau de compression (1a) présente, dans une zone d'action (1.1), des dents (4) réparties sur la périphérie et faisant saillie radialement sur un diamètre de base (18) du rouleau de compression (1a),
- les dents (4) sont formées à l'intérieur de plusieurs zones annulaires de dents (14) espacées axialement, et
- dans les distances axiales entre les zones d'anneaux dentés (14), des racleurs (9) pénètrent avec leur surface de racleur (9') à peu près tangentiellement à la périphérie du corps de base du rouleau (1a) et à l'encontre de la direction de passage (10).

2. Dispositif selon la revendication 1,
**caractérisé en ce que**
- le dispositif comporte au moins un dispositif d'entraînement (6) pour entraîner le dispositif de pressage (1) et/ou le dispositif de refoulement (3) et
- en particulier une commande pour commander ledit au moins un dispositif d'entraînement (6),
et/ou
- le dispositif de refoulement (3) est disposé pour refouler le corps creux (100.2) en forme de plaque, aplati, dans la direction de passage (10) ou dans la direction contraire.
(Dispositif de compression = au moins un rouleau de compression)

3. Dispositif selon l'une des revendications précédentes, **caractérisé en ce que**
- le contre-élément de pressage (1b) est
- soit une surface de guidage de pressage (2'), en particulier fixe
- soit un deuxième rouleau de compression (1b) rotatif, en particulier entraîné en rotation en sens inverse du premier rouleau de compression (1a).

4. Dispositif selon l'une des revendications précédentes, **caractérisé en ce que**
- la fente de pressage (2), considérée dans la direction de passage (10), a partout la même largeur, en ce sens que l'endroit le plus large est au maximum 20 % plus large que l'endroit le plus étroit,
et/ou
- les axes de rotation (1'a, 1'b) des rouleaux de compression (1a, b) sont parallèles entre eux.

5. Dispositif selon l'une des revendications précédentes,
**caractérisé en ce que**
- le contre-élément de refoulement (3b) comprend
- soit une surface de la fente de refoulement (5'), en particulier fixe
- soit un deuxième rouleau de refoulement (3b) rotatif, en particulier apte à être entraîné en rotation en sens inverse du premier rouleau de refoulement (3a).

6. Dispositif selon l'une des revendications précédentes,
**caractérisé en ce que**
- la fente de refoulement (5) est disposée sur la direction de passage (10) et/ou est positionnée de telle sorte qu'un corps creux (100.2) aplati, déplacé entre les rouleaux de compression (1a, b) dans la direction de passage (10), pénètre de force dans la fente de refoulement (5) et est saisi par ledit au moins un rouleau de refoulement (3a) rotatif,
- il existe au moins un dispositif d'entraînement (6) qui est en mesure d'entraîner ledit au moins un rouleau de refoulement (3a), en particulier les deux rouleaux de refoulement (3a, b), à une vitesse périphérique inférieure à la vitesse périphérique des deux rouleaux de compression (1a, b).

7. Dispositif selon la revendication 5 et, si désiré, selon la revendication 6, **caractérisé en ce que**
- l'axe de rotation (3'a) du premier rouleau de refoulement (3a), en particulier aussi l'axe de rotation (3'b) du deuxième rouleau de refoulement (3b), est disposé soit à peu près parallèlement, soit aussi en angle, en particulier à angle droit par rapport aux axes de rotation (1'a, 1'b) des rouleaux de compression (1a, b), et/ou
- les rouleaux (1a, b, 3a, b) présentent, dans la direction de leurs axes de rotation (1'a, 1'b, 3^{∗}a, 3'b), dans la zone centrale, une zone d'action (1.1, 3.1) et, sur le côté frontal, des tourillons (1.2, 3.2) dépassant axialement de la zone d'action, dans lequel la zone d'action (1.1, 3.1) est plus courte dans sa direction axiale que la plus grande extension (100') du plus petit corps creux (100.1b) prévu pour l'usinage.

8. Dispositif selon l'une des revendications précédentes,
**caractérisé en ce que**
- ledit au moins un rouleau de refoulement (3a, b) dans la zone d'action (3.1) présente des dents (4) réparties sur la périphérie et faisant saillie radialement au-delà du diamètre de base (18) du rouleau dans la zone d'action (3.1) et que
- en particulier les dents (4) de l'un des rouleaux de compression (1a) s'enfoncent en direction radiale dans les distances axiales entre les zones annulaires de dents (14) du rouleau de compression (1b) voisin.

9. Dispositif selon l'une des revendications précédentes,
**caractérisé en ce que**
la distance de passage (9) entre le dispositif de pressage (1) et le dispositif de refoulement (3), en particulier entre l'endroit le plus étroit respectif de la fente de pressage (2) et de la fente de refoulement (5),
- est plus courte que la longueur (100'), mesurée dans la direction de passage (10), du corps creux (100.2b) aplati le plus court prévu pour l'usinage, en particulier plus courte que la plus grande extension longitudinale (100') du corps creux (100.1b) non déformé le plus court et/ou
- est au moins si grande que, lors de l'usinage du corps creux (100.1) prévu le plus long dans la direction de passage (10), le refoulement n'est pas encore si fort que des ruptures de blanc apparaissent aux points de flexion du corps creux (100.3a) écrasé, dans la mesure où il est en matière plastique, en particulier à plus de 10 % des points de flexion.

10. Dispositif selon l'une des revendications précédentes,
**caractérisé en ce que**
- les dents (4.1) dudit au moins un rouleau de compression (1a, b), considérées dans leur direction axiale (1'a, 1'b), présentent un flanc avant (4.1a) orienté dans la direction de rotation, qui est radial par rapport à la direction axiale (1'a, 1'b) ou dont l'extrémité extérieure libre est située plus en avant que l'extrémité intérieure dans la direction de rotation, et/ou
- les dents (4.1) dudit au moins un rouleau de compression (1a), en particulier en fonction de l'épaisseur de paroi des corps creux (100.1) prévus pour l'usinage, sont dimensionnées et positionnées, en particulier par rapport à l'autre rouleau de compression (1b), de telle sorte que, lors du passage à travers le dispositif de pressage (1), au moins une paroi du corps creux (100.2), de préférence les deux parois, sont traversées par les dents (4.1), en particulier sont coupées.

11. Dispositif selon la revendication 8 et, si désiré, selon la revendication 9 ou 10, **caractérisé en ce que**
- les dents (4.3) d'au moins un rouleau de refoulement (3a, b) présentent, vu dans la direction périphérique, un arrondi ou un chanfrein (4c) à la transition entre leurs bords extérieurs (4b) et leurs flancs latéraux,
- ou des rainures périphériques (8) éventuellement présentes entre les zones annulaires dentées (14.1, 14.3) présentent, vu dans la direction périphérique, un arrondi ou un chanfrein (4c) à la transition entre leur fond de rainure et leurs flancs latéraux de rainure.

12. Dispositif selon l'une des revendications précédentes,
**caractérisé en ce que**
- les racleurs (9) pénètrent avec leur surface de racleur (9') à peu près tangentiellement à la périphérie du corps de base du rouleau et à l'encontre de la direction de passage (10) dans des rainures périphériques (8) entre les zones annulaires de dents (14),
- en particulier les racleurs (9) dudit au moins un rouleau de compression (1a) s'étendent jusqu'à être aussi proches que possible du dispositif de refoulement (3), en particulier de la périphérie dudit au moins un rouleau de refoulement (3a), et s'étendent en particulier dans les distances axiales entre les zones annulaires dentées (14) dudit au moins un rouleau de refoulement (3a).

13. Dispositif selon l'une des revendications précédentes,
**caractérisé en ce que**
la fente de guidage (12) délimitée par les surfaces de raclage (9') des racloirs (9) espacés axialement et, le cas échéant, par une surface de guidage de refoulement (5') opposée, s'élargit dans la direction de passage (10) - considérée dans la direction axiale.

14. Dispositif selon l'une des revendications précédentes,
**caractérisé en ce que**
- en amont du dispositif de pressage (1) dans la direction de passage (10), un arbre à ailettes (17) pouvant être entraîné en rotation est disposé avec son axe de rotation (17') à peu près parallèle à la fente de pressage (2) et en face d'un contre-élément à ailettes (23), en particulier d'une surface de glissement d'alimentation (18), dont les ailettes (17a, b) sont réalisées avec les extrémités libres en retard dans la direction de rotation, de manière incurvée ou en forme de polygone - vu dans la direction de l'axe de rotation (17'), et en particulier
- l'arbre à ailettes (17) est disposé à une telle distance axiale (22) de la fente de pressage (2) et de l'élément opposé aux ailettes (23) que, lors de l'entraînement de l'arbre à ailettes (17) dans la direction de rotation correspondant, les ailettes (17a, b) pressent un corps creux (100.1) reposant sur l'élément opposé aux ailettes (18) en direction de la fente de pressage (2).

15. Dispositif selon la revendication 14,
**caractérisé en ce que**
- la plus petite distance (24a) possible entre l'extrémité libre d'une aile (17 a, b) et le contre-élément d'aile (23) est inférieure à la plus petite extension (100") du corps creux (100.1b) le plus mince et/ou le plus petit prévu pour l'usinage et/ou
- la plus grande distance (24a) possible entre l'arbre d'aile (17) et le contre-élément d'aile (23) est supérieure à la plus grande extension (100') du corps creux (100.1a) le plus épais et/ou le plus grand prévu pour l'usinage.

16. Dispositif selon la revendication 14 et, si désiré, selon la revendication 15, **caractérisé en ce que**
- les ailettes (17a, b) s'étendent dans la direction axiale de l'arbre à ailettes (17) sur au moins 60 %, mieux au moins 70 %, mieux au moins 80 %, mieux au moins 90 % de la longueur de la zone d'action (1.1) dudit au moins un rouleau de compression (1a),
et/ou
- le bord d'extrémité libre des ailettes (17 a, b) présente une denture (25), et/ou
- les ailes (17a, b) présentent vers leur extrémité libre une rigidité à la flexion décroissante transversalement à leur plan principal,
et en particulier
- chaque ailette (17a, b), considérée dans la direction axiale, est supportée dans sa zone centrale en sens inverse du sens de rotation, donc sur sa face arrière, en particulier par l'extrémité libre arrière d'une autre ailette (17b, a) en appui sur sa face arrière.

17. Dispositif selon l'une des revendications précédentes,
**caractérisé en ce que**
le dispositif de refoulement (3) comprend une butée (13) disposée transversalement à la direction de passage (10), dans le trajet de déplacement du corps creux en forme de plaque aplati (100.2), qui
- transversalement à la direction de passage (10) - peut être déplacée hors du trajet de déplacement du corps creux en forme de plaque aplati (100.2), en particulier peut être déplacée de manière commandée,
- est en particulier soumis à une force dans la direction contraire à la direction de passage , en particulier au moyen d'un ressort (15) ou d'un dispositif de freinage (16),
et/ou
- la butée (13) est conçue de manière à pouvoir se déplacer dans la direction de passage (10), en particulier de manière commandée.

18. Procédé pour compacter des corps creux, en particulier des bouteilles en matière plastique par exemple et/ou des boîtes en métal par exemple, avec un dispositif selon l'une des revendications précédentes, dans lequel
- le corps creux (100.1) est aplati, - ensuite, le corps creux aplati (100.2), approximativement en forme de plaque, est refoulé dans l'une des directions du plan principal de la plaque (100.2), dans lequel,
- le corps creux aplati (100.2) est déplacé à travers une fente de refoulement (5) en saisissant le corps creux aplati (100.2) par au moins un rouleau de refoulement rotatif (3a) délimitant latéralement la fente de refoulement (5) et en le tirant à travers la fente de refoulement (5).

19. Procédé selon la revendication 18,
**caractérisé en ce que**
le refoulement du corps creux aplati (100.2) est au moins commencé avant même que l'aplatissement du corps creux (100.1) ne soit terminé,
et/ou
- le refoulement du corps creux aplati (100.2) est terminé au plus tard lorsque l'aplatissement du corps creux (100) est terminé,
et/ou
- le corps creux aplati (100.2), par exemple en forme de plaque, est refoulé dans la plus grande extension longitudinale (100.2') du corps creux aplati (100.2).

20. Procédé selon l'une des revendications précédentes,
**caractérisé en ce que**
- l'aplatissement du corps creux non déformé (100.1) est effectué en tirant le corps creux non déformé (100.1) à travers la fente de pressage (2) entre au moins un rouleau de compression (1a) entraîné en rotation et un contre-élément de pressage (1b), en particulier un deuxième rouleau de pressage (1b) tournant en sens inverse,
et/ou
- le refoulement est effectué en freinant l'extrémité avant du corps creux aplati (100.2) dans la direction de passage (10) par rapport à sa vitesse de passage à travers la fente de pressage (2),
- en particulier en tirant, sans glissement, le corps creux aplati (100.2) en aval de la fente de pressage (2) à travers la fente de refoulement (5).

21. Procédé selon l'une des revendications précédentes,
**caractérisé en ce que**
- les corps creux (100.2) en forme de plaques aplatis sont amenés à la fente de refoulement (5) dans l'une des directions du plan principal de la plaque (100.2), en particulier dans la direction de la plus grande extension longitudinale (100') du corps creux (100) à l'état initial, et/ou
- les corps creux (100. 1) à usiner sont amenés à la fente de pressage (2) dans la direction de leur plus grande extension longitudinale (100').

22. Procédé selon l'une des revendications de procédé précédentes, **caractérisé en ce que**
- le dispositif est exploité de manière à ce que la vitesse de passage à travers la fente de refoulement (5) soit inférieure à la moitié, de préférence inférieure à 1/3 de la vitesse de passage à travers la fente de pressage (2),
- en particulier, la vitesse périphérique dudit au moins un rouleau de refoulement (3a) pendant le fonctionnement du dispositif est inférieure à la moitié, de préférence inférieure à 1/3 de la vitesse périphérique dudit au moins un rouleau de compression (1a).

23. Procédé selon l'une des revendications de procédé précédentes, **caractérisé en ce que**
- avant l'aplatissement, le corps creux (100.1) est transporté vers l'avant, en particulier au moyen des ailes (17a, b) d'un arbre à ailes (17), et
- le dispositif est commandé de telle sorte que pendant l'opération du dispositif la vitesse périphérique des ailes (17a, b) de l'arbre à ailes (17) est au moins deux fois, de préférence au moins trois fois, plus grande que la vitesse de passage à travers la fente de pressage (2), en particulier que la vitesse périphérique dudit au moins un rouleau de compression (1a).
